# EUROPÄISCHE PATENTSCHRIFT

(11) **EP 3 635 814 B1**
(45) Veröffentlichungstag und Bekanntmachung des Hinweises auf die Patenterteilung: **27.03.2024**
(21) Anmeldenummer: 18731041.2
(22) Anmeldetag: 08.06.2018
(51) Int. Cl.: H01Q 21/24, H01Q 9/20, H01Q 9/28, H01Q 1/24, H01Q 19/10

(54) **DUAL-POLARISIERTER KREUZDIPOL UND ANTENNENANORDNUNG MIT ZWEI SOLCHEN DUAL-POLARISIERTEN KREUZDIPOLEN**
DUAL-POLARISED CROSSED DIPOLE AND ANTENNA ARRANGEMENT HAVING TWO SUCH DUAL-POLARISED CROSSED DIPOLES
ENSEMBLE DIPÔLE CROISÉ À DOUBLE POLARISATION ET ANTENNE COMPRENANT DEUX DIPÔLES CROISÉS À DOUBLE POLARISATION

(30) Priorität: 09.06.2017 DE 102017112811; 26.07.2017 DE 102017116920
(43) Veröffentlichungstag der Anmeldung: 15.04.2020
(73) Patentinhaber: TELEFONAKTIEBOLAGET LM ERICSSON (PUBL), 164 83 Stockholm (SE)
(72) Erfinder: FLEANCU, Dan, 83556 Griesst tt (DE); VOLLMER, Andreas, 83022 Rosenheim (DE)
(74) Vertreter: Ericsson
(86) Internationale Anmeldenummer: PCT/EP2018/065207
(87) Internationale Veröffentlichungsnummer: WO 2018/224666

(56) Entgegenhaltungen:
- EP-A2- 0 709 913
- CN-A- 103 682 678
- CN-A- 103 682 678
- CN-Y- 2 879 454
- CN-Y- 2 879 454
- CN-Y- 201 112 567
- CN-Y- 201 112 567
- JP-A- 2002 135 031
- JP-B1- 5 885 011
- US-A1- 2014 218 254

## Beschreibung

Die Erfindung betrifft einen dual-polarisierten Kreuzdipol und eine Antennenanordnung mit zwei solchen dual-polarisierten Kreuzdipolen.

Dipolstrahler sind beispielsweise aus den Vorveröffentlichungen DE 197 22 742 A sowie DE 196 27 015 A bekannt geworden. Derartige Dipolstrahler können dabei eine übliche Dipolstruktur aufweisen oder beispielsweise aus einem Kreuzdipol oder einem Dipolquadrat etc. bestehen.

Derartige Dipolstrahler werden üblicherweise so gespeist, dass eine Dipol- oder Strahlerhälfte mit einem Außenleiter gleichstrommäßig (also galvanisch) oder kapazitiv oder induktiv (also elektromagnetisch) verbunden wird, wohingegen der Innenleiter eines koaxialen Anschlusskabels mit der zweiten Dipol- oder Strahlerhälfte gleichstrommäßig (also wiederum galvanisch) oder kapazitiv oder induktiv verbunden wird. Die Einspeisung erfolgt dabei jeweils an den aufeinander zu weisenden Endbereichen der Dipol- oder Strahlerhälften.

Dies geht z.B. aus der DE 10 2015 007 504 A so hervor, die eine dipolförmige Strahleranordnung zeigt. Diese umfasst vier voneinander beabstandete, sich nicht überlappende Dipolflügel, die durch einen Träger beabstandet zu einem Reflektor angeordnet sind. Die Speisung findet über entsprechende Speiseleitungen oder Leiterplatten statt, die galvanisch oder kapazitiv an die jeweiligen Flügel gekoppelt sind. Diese Speiseleitungen der unterschiedlichen Dipolstrahler kreuzen sich dabei.

Ein solch klassischer Aufbau findet sich auch in der WO 2014/132254 A1 wieder. Die einzelnen Dipolflügel sind überlappungsfrei beabstandet zueinander angeordnet. Über entsprechende Träger sind sie ebenfalls beabstandet zum Reflektor angeordnet. Speiseleitungen wie Kabel oder Mikrostrip werden vom Reflektor in Richtung des jeweiligen Dipolflügels entlang der Träger hochgeführt und überkreuzen sich im oberen Endbereich bevor diese galvanisch mit dem jeweiligen Dipolflügel verlötet werden.

Aus der CN 201 112 567 Y ist ein breitbandiges dual-polarisiertes Antennenelement bekannt, das in Mobilfunk-Basisstationen einsetzbar ist. Das breitbandige dual-polarisierte Antennenelement umfasst eine Strahlungseinheit und einen Stützfuß, der durch Schneiden und Abwärtsbiegen eines Teils der Strahlungseinheit gebildet wird. Das untere Ende des Stützschenkels ist auf einer reflektierenden Platte befestigt. Eine Speiseplatte ist auf dem Stützschenkel befestigt und in einem vorbestimmten Raum gehalten, das untere Ende der Speiseplatte ist mit dem inneren Kern eines Kabels verbunden, und der äußere Kern des Kabels ist mit einem Speiseleitungssitz verbunden, der auf der reflektierenden Platte befestigt ist.

Aus der CN 2 879 454 Y ist eine dual-polarisierte Antenne bekannt. Diese umfasst zwei ausgleichbare orthogonale Dipole, die mit zwei verschiedenen vorbestimmten Winkeln relativ zu den Achsen der Montageplatte ausgerichtet sind, um einen Kreuzdipol zu bilden. Dabei taucht eine Dipolhälfte eines Dipols unter einer Dipolhälfte eines anderen Dipols hindurch. Zwei Dipolhälften sind über zwei getrennte Stellen mit der Montageplatte verbunden.

Die JP 2002 135031 A offenbart eine Multiband-Antenne, die auf einer dual-polarisierten Antenne basiert. Die dual-polarisierte Antenne besteht aus den zwei Dipolen, die durch Einspeisepunkte gespeist werden. Die Einspeisepunkte und damit die Zentren der Dipole sind gegeneinander versetzt. Die Dipole erstrecken sich in unterschiedlichen Ebenen, wobei einer der Dipole höher liegt als der andere Dipol. Die Enden der Dipolflügel des einen Dipols reichen teilweise unter einen der Dipolflügel des anderen Dipols.

Nachteilig ist hier einerseits, dass sehr viele Bauteile benötigt werden. Dabei handelt es sich um die einzelnen Träger mit den Dipolflügeln und die Speiseleitungen.

Nachteilig an den Kreuzdipolen aus dem Stand der Technik ist außerdem, dass der Fertigungsaufwand und die dadurch entstehenden Kosten hoch sind. Überdies kommt noch ein erhöhtes Gewicht mit dazu, was dazu führt, dass diese nicht in einem SMD-Bestückungsprozess automatisch auf einen Grundkörper platziert werden können.

Es ist daher die Aufgabe der hier vorliegenden Erfindung, einen dual-polarisierten Kreuzdipol zu schaffen, welcher einfacher und günstiger aufgebaut werden kann, als die bisher im Stand der Technik bekannten Kreuzdipole, wobei zumindest ähnliche elektrische Eigenschaften erreicht werden sollen.

Die Aufgabe wird durch den dual-polarisierten Kreuzdipol gemäß dem unabhängigen Anspruch 1 und durch eine Antennenanordnung mit zumindest zwei solchen dual-polarisierten Kreuzdipolen gemäß dem Anspruch 14 gelöst. In den Ansprüchen 2 bis 13 finden sich vorteilhafte Weiterbildungen des dual-polarisierten Kreuzdipols wieder, wohingegen der Anspruch 15 eine Weiterbildung der Antennenanordnung beinhaltet.

Der erfindungsgemäße dual-polarisierte Kreuzdipol umfasst einen ersten Dipolstrahler und einen zweiten Dipolstrahler. Diese sind um 90° verdreht so zueinander angeordnet, dass der Kreuzdipol in zwei senkrecht zueinander stehenden Polarisationsebenen sendet und/oder empfängt. Der erste und der zweite Dipolstrahler umfassen jeweils zwei Dipolhälften. Die erste Dipolhälfte des ersten Dipolstrahlers umfasst einen Masseanschlussträger und einen Dipolmasseflügel. Ein erstes Ende des Dipolmasseflügels ist mit einem ersten Ende des Massenanschlussträgers verbunden, wobei ein zweites Ende des Massenanschlussträgers an zumindest einem Grundkörper anordenbar und mit einer Bezugsmasse verbindbar ist. Die zweite Dipolhälfte des ersten Dipolstrahlers umfasst einen Signalanschlussträger und einen Dipolsignalflügel. Der Dipolsignalflügel ist mit seinem ersten Ende mit einem ersten Ende des Signalanschlussträgers verbunden. Gleiches gilt auch für die erste Dipolhälfte und die zweite Dipolhälfte des zweiten Dipolstrahlers.

Der Signalanschlussträger des ersten Dipolstrahlers verläuft parallel oder mit einer Komponente überwiegend parallel zum Masseanschlussträger des ersten Dipolstrahlers. Gleiches gilt auch für den Signalanschlussträger des zweiten Dipolstrahlers. Der Dipolsignalflügel und der Dipolmasseflügel des ersten Dipolstrahlers verlaufen in entgegengesetzter Richtung, insbesondere verlaufen sie in Draufsicht um 180° versetzt zueinander. Das Gleiche gilt auch für den Dipolsignalflügel und den Dipolmasseflügel des zweiten Dipolstrahlers. Die erste Dipolhälfte des ersten und zweiten Dipolstrahlers ist einteilig ausgebildet. Gleiches gilt auch für die zweite Dipolhälfte des ersten und zweiten Dipolstrahlers.

Der Dipolsignalflügel des zweiten Dipolstrahlers taucht dabei unter dem Dipolsignalflügel des ersten Dipolstrahlers hindurch. Umgekehrt könnte natürlich auch der Dipolmasseflügel des zweiten Dipolstrahlers unter dem Dipolmasseflügel des ersten Dipolstrahlers hindurchtauchen. Es könnte auch sein, dass der Dipolmasseflügel 5 des ersten Dipolstrahlers unter dem Dipolsignalflügel des zweiten Dipolstrahlers hindurch taucht, oder dass der Dipolsignalflügel des zweiten Dipolstrahlers unter dem Dipolmasseflügel des ersten Dipolstrahlers hindurch taucht.

Mit anderen Worten taucht dabei insbesondere genau einmal genau ein Flügel eines Dipolstrahlers unter genau einem Flügel eines anderen Dipolstrahlers hindurch.

Weiterhin sind die Dipolsignalflügel und die Dipolmasseflügel frei von weiteren Anschlüssen.

Besonders vorteilhaft an dem dual-polarisierten Kreuzdipol ist, dass die jeweiligen Dipolhälften einteilig ausgebildet sind. So ist der entsprechende Dipolmasseflügel mit seinem Masseanschlussträger einteilig ausgebildet und der Dipolsignalflügel mit seinem Signalanschlussträger. Dadurch ist der Aufbau stark vereinfacht, weil kein Hochführen und Kreuzen der Signalleitung oder Masseleitung eines Wellenleiters mehr notwendig ist, welche mit den Dipolflügeln galvanisch oder kapazitiv verbunden werden muss. Der Masseanschlussträger wird lediglich vorzugsweise an seinem zweiten Ende mit einer Bezugsmasse verbunden, wohingegen der Signalanschlussträger vorzugsweise an seinem zweiten Ende (welches dem ersten Ende gegenüberliegt) mit einer ersten bzw. zweiten Hochfrequenzleitung verbunden und damit gespeist wird.

Insbesondere ist der dual-polarisierte Kreuzdipol aus Blechteilen gebildet, die vorzugsweise eine Stärke von weniger als 1mm, weniger als 0,9mm, 0,8mm, 0,7mm, 0,6mm, 0,5mm, aber vorzugsweise von mehr als 0,3mm, 0,5mm, 0,7mm haben. Die erste und/oder zweite Dipolhälfte beider Dipolstrahler ist dabei vorzugsweise aus einem Blechstanz- und/oder Blechschneideteil (z. B. Laserschneideteil) gebildet. Insbesondere ist diese daher in einem Blechstanz- und/oder Blechschneideverfahren, zu dem ein Laserschneideverfahren gehört, hergestellt. Die erste und/oder zweite Dipolhälfte beider Dipolstrahler ist ebenfalls vorzugsweise oder ergänzend aus einem Blechbiege- und/oder Blechkantteil gebildet, also in einem derartigen entsprechenden Verfahren hergestellt. Es wäre auch möglich, dass jede Dipolhälfte beider Dipolstrahler einteilig aus einer flexiblen Leiterplatte hergestellt ist.

Weiter bevorzugt kann der dual-polarisierte Kreuzdipol auch aus Leiterplatten oder mit einem 3D-Druckverfahren hergestellt werden.

Die Dipolsignalflügel und/oder die Dipolmasseflügel beider Dipolstrahler liegen bezüglich ihrer überwiegenden Länge in einer gemeinsamen Ebene oder in verschiedenen Ebenen, wobei die gemeinsame Ebene bzw. die verschiedenen Ebenen parallel zueinander und insbesondere parallel zu zumindest einem Grundkörper (z.B. Reflektor) angeordnet sind, auf dem der dual-polarisierte Kreuzdipol angeordnet wird. Dabei verläuft die größere Oberfläche des jeweiligen Dipolsignalflügels bzw. Dipolmasseflügels parallel oder mit einer Komponente überwiegend parallel zum zumindest einen Grundkörper.

In einer bevorzugten Ausführungsform sind der Dipolsignalflügel und der Dipolmasseflügel des ersten und/oder zweiten Dipolstrahlers über ihre überwiegende Länge oder über ihre gesamte Länge durch einen Trennschlitz in zwei beabstandet zueinander verlaufende Flügelsegmente gegliedert, wobei die jeweils beabstandet zueinander verlaufenden Flügelsegmente unterschiedlich lang sind. Dadurch können die beiden Dipolstrahler in unterschiedlichen Frequenzbändern senden und empfangen. Eine galvanische Verbindung der beiden Flügelsegmente findet lediglich am ersten Ende statt, über welches sie mit den jeweiligen Masseanschlussträgern bzw. Signalanschlussträgern verbunden sind.

In einer anderen Ausführungsform des erfindungsgemäßen Kreuzdipols sind der Dipolsignalflügel und/oder der Dipolmasseflügel des ersten und/oder zweiten Dipolstrahlers in zumindest jeweils zwei Segmente gegliedert, die parallel oder mit einer Komponente überwiegend parallel zueinander verlaufen, wobei diese Segmente in unterschiedlichen Ebenen angeordnet sind und über zumindest jeweils ein Zwischensegment miteinander verbunden sind. Dadurch ergibt sich ein stufenförmiger Verlauf, wodurch die jeweiligen Dipolsignalflügel oder die jeweiligen Dipolmasseflügel leichter untereinander hindurchgeführt werden können.

Die Segmente, welche jeweils näher zum ersten Ende des Signalanschlussträgers bzw. Masseanschlussträgers angeordnet sind, können, verglichen mit den ersten Enden der Signalanschlussträger bzw. Masseanschlussträger, noch näher in Richtung des zumindest einen Grundkörpers angeordnet sein, wodurch der jeweilige Dipolsignalflügel bzw. Dipolmasseflügel zumindest im Bereich dieses Segments einen U-förmigen Verlauf aufweist.

In einem weiteren Ausführungsbeispiel des Kreuzdipols sind die Masseanschlussträger des ersten und zweiten Dipolstrahlers an ihrem zweiten Ende elektrisch leitend miteinander verbunden und insgesamt einteilig ausgebildet. Dies bedeutet, dass die erste Dipolhälfte des ersten Dipolstrahlers und die erste Dipolhälfte des zweiten Dipolstrahlers aus einem gemeinsamen Element, insbesondere einem gemeinsamen Blechteil gebildet sind. Vorzugsweise sind die jeweiligen Masseanschlussträger dabei ausschließlich an ihrem zweiten Ende miteinander verbunden. Über einen Längsschlitz sind sie dabei ausgehend von ihrem zweiten Ende in Richtung ihres ersten Endes galvanisch voneinander getrennt. Insbesondere an ihrem ersten Ende sind die Masseanschlussträger beider Dipolstrahler vorzugsweise beabstandet zueinander angeordnet.

In einer anderen Weiterbildung des Kreuzdipols weist der Masseanschlussträger des ersten und/oder zweiten Dipolstrahlers an seinem zweiten Ende eine Öffnung auf, durch die der entsprechende Signalanschlussträger, welcher parallel zum Masseanschlussträger verläuft, mit seinem zweiten Ende hindurchgeführt ist, wobei sowohl das zweite Ende des Signalanschlussträgers des ersten bzw. zweiten Dipolstrahlers als auch das zweite Ende des Masseanschlussträgers des ersten bzw. zweiten Dipolstrahlers auf derselben Seite des zumindest einen Grundkörpers enden bzw. anordenbar sind. Dies erlaubt, dass der dual-polarisierte Kreuzdipol SMD-lötbar ist, also als SMD-Bauteil ausgebildet ist. Der dual-polarisierte Kreuzdipol hat dabei ein Gewicht von mehr als 0,3g, 0,5g, 1g, 2g, 3g, aber vorzugsweise von weniger als 2,9g, 1,9g, 0,9g, oder weniger als 0,4g wenn er für einen Frequenzbereich von 3GHz bis 4GHz ausgelegt und aus Aluminium gefertigt ist.

In diesem Zusammenhang ist es natürlich auch möglich, dass der dual-polarisierte Kreuzdipol auf den zumindest einen Grundkörper aufsteckbar ist. In diesem Fall würde das zweite Ende des Signalanschlussträgers des ersten und zweiten Dipolstrahlers über das zweite Ende des Masseanschlussträgers des ersten bzw. zweiten Dipolstrahlers vorstehen, also überstehen, wobei der zumindest eine Grundkörper durch das zweite Ende des jeweiligen Signalanschlussträgers durchsetzbar wäre.

In einer Weiterbildung des Kreuzdipols umfasst dieser eine erste und eine zweite Halteeinrichtung. Die erste und zweite Halteeinrichtung besteht aus oder umfasst ein dielektrisches Material und ist zwischen dem jeweiligen Masseanschlussträger und dem Signalanschlussträger des ersten bzw. zweiten Dipolstrahlers angeordnet. Die erste bzw. zweite Halteeinrichtung umfasst mehrere Haltemittel, die sowohl in Eingriff mit dem Masseanschlussträger als auch in Eingriff mit dem Signalanschlussträger des jeweiligen Dipolstrahlers stehen und so ein Verschieben des Masseanschlussträgers und des Signalanschlussträgers relativ zueinander verhindern.

Die erste und die zweite Halteeinrichtung können vorzugsweise aus einem gemeinsamen Element, also einteilig gebildet sein und vorzugsweise in einem Kunststoffspritzgussverfahren hergestellt werden.

Die erfindungsgemäße Antennenanordnung umfasst zumindest einen ersten und vorzugsweise noch einen zweiten dual-polarisierten Kreuzdipol. Die Antennenanordnung umfasst außerdem zumindest einen Grundkörper, auf dem der erste und der zweite dual-polarisierte Kreuzdipol angeordnet sind. Bei dem zumindest einen Grundkörper kann es sich beispielsweise um eine Leiterplatte und/oder um einen Reflektor handeln. Die Signalanschlussträger der beiden Kreuzdipole sind dabei vorzugsweise wie folgt miteinander verbunden. Ein zweites Ende des Signalanschlussträgers des ersten Dipolstrahlers des ersten dual-polarisierten Kreuzdipols ist galvanisch über eine erste Verbindung (Hochfrequenzleitung) mit einem zweiten Ende des Signalanschlussträgers des ersten Dipolstrahlers des zweiten dual-polarisierten Kreuzdipols verbunden. Umgekehrt ist ein zweites Ende des Signalanschlussträgers des zweiten Dipolstrahlers des ersten dual-polarisierten Kreuzdipols galvanisch über eine zweite Verbindung (Hochfrequenzleitung) mit dem zweiten Ende des Signalanschlussträgers des zweiten Dipolstrahlers des zweiten dual-polarisierten Kreuzdipols verbunden. Dadurch kann ein erstes und ein zweites Hochfrequenzsignal sehr einfach den jeweiligen Signalanschlussträgern über deren zweites Ende zugeführt werden. Das erste bzw. Hochfrequenzsignal wird vorzugsweise in der Mitte der ersten Verbindung und der zweiten Verbindung in diese ein- bzw. ausgekoppelt. Eine solche Antennenanordnung kann auch noch weitere derartige dual-polarisierte Kreuzdipole umfassen. Die Antennenanordnung kann auch als Mobilfunkantenne bezeichnet werden. Die Antennenanordnung ist vorzugweise noch von einem Gehäuse umgeben, welches durchlässig ist bzw. nur eine geringe Dämpfung für das erste und zweite Hochfrequenzsignal aufweist.

Der dual-polarisierte Kreuzdipol arbeitet sehr breitbandig und kann in Frequenzen von 100 MHz bis 6 GHz oder bis 10 GHz verwendet werden. Besonders gute Ergebnisse werden bei Frequenzen von ungefähr 2,6 GHz und 3,5 GHz erzielt.

Verschiedene Ausführungsbeispiele der Erfindung werden nachfolgend unter Bezugnahme auf die Zeichnungen beispielhaft beschrieben. Gleiche Gegenstände weisen dieselben Bezugszeichen auf. Die entsprechenden Figuren der Zeichnungen zeigen im Einzelnen:
Figuren 1A, 1B: verschiedene Darstellungen eines ersten Ausführungsbeispiels des erfindungsgemäßen Kreuzdipols;
Figuren 2A, 2B, 3A, 3B: verschiedene räumliche Darstellungen von unterschiedlichen Dipolhälften des ersten Ausführungsbeispiels des erfindungsgemäßen Kreuzdipols;
Figuren 4A, 4B: verschiedene seitliche Darstellungen von unterschiedlichen Dipolhälften des ersten Ausführungsbeispiels des erfindungsgemäßen Kreuzdipols;
Figur 5: eine räumliche Darstellung eines zweiten Ausführungsbeispiels des erfindungsgemäßen Kreuzdipols;
Figuren 6A, 6B: verschiedene seitliche Darstellungen von unterschiedlichen Dipolhälften des zweiten Ausführungsbeispiels des erfindungsgemäßen Kreuzdipols;
Figur 7: eine räumliche Darstellung eines dritten Ausführungsbeispiels des erfindungsgemäßen Kreuzdipols;
Figuren 8A, 8B: verschiedene seitliche Darstellungen von unterschiedlichen Dipolhälften des dritten Ausführungsbeispiels des erfindungsgemäßen Kreuzdipols;
Figur 9: eine räumliche Darstellung eines vierten Ausführungsbeispiels des erfindungsgemäßen Kreuzdipols;
Figur 10: eine räumliche Darstellung die erläutert, dass der Kreuzdipol als SMD-Bauteil ausgebildet ist;
Figuren 11A, 11B: verschiedene räumliche Darstellungen des erfindungsgemäßen Kreuzdipols, die eine erste und zweite Halteeinrichtung zeigen;
Figur 12: eine vergrößerte räumliche Darstellung des der ersten und der zweiten Halteeinrichtung aus den Figuren 11A und 11B;
Figuren 13A, 13B: eine Übersicht von verschiedenen Ausführungsbeispielen des Kreuzdipols über die elektrische Anpassung und Isolation der beiden Dipolstrahler zueinander;
Figur 14: eine räumliche Darstellung einer erfindungsgemäßen Antennenanordnung mit zumindest zwei Kreuzdipolen;
Figuren 15A, 15B, 15C, 15D, 15E, 15F: verschiedene weitere räumliche Darstellungen des vierten Ausführungsbeispiels des erfindungsgemäßen Kreuzdipols;
Figuren 16A, 16B, 16C: verschiedene weitere räumliche Darstellungen eines Ausführungsbeispiels des erfindungsgemäßen Kreuzdipols;
Figuren 17A, 17B: verschiedene weitere räumliche Darstellungen eines Ausführungsbeispiels des erfindungsgemäßen Kreuzdipols;
Figuren 18A, 18B, 18C, 18D: verschiedene weitere räumliche Darstellungen eines Kreuzdipols, der nicht unter den Schutzumfang des Anspruchs 1 fällt und welcher aus Leiterplatten aufgebaut ist;
Figuren 19A, 19B, 19C: verschiedene weitere räumliche Darstellungen eines anderen Ausführungsbeispiels des erfindungsgemäßen Kreuzdipols;
Figuren 20A, 20B, 20C: verschiedene weitere räumliche Darstellungen eines fünften Ausführungsbeispiels des erfindungsgemäßen Kreuzdipols;
Figuren 21A, 21B, 21C: verschiedene weitere räumliche Darstellungen eines weiteren Ausführungsbeispiels des erfindungsgemäßen Kreuzdipols;
Figuren 22A, 22B, 22C: verschiedene räumliche Darstellungen einer weiteren erfindungsgemäßen Antennenanordnung mit zumindest zwei Kreuzdipolen;
Figur 23 eine Antennenanordnung mit einer Vielzahl von erfindungsgemäßen Kreuzdipolen in unterschiedlichen Größen, um unterschiedliche Frequenzbereiche abdecken zu können.

Nachfolgend werden unterschiedliche Ausführungsbeispiele des erfindungsgemäßen dual-polarisierten Kreuzdipols 1 beschrieben. Die Figur 1A zeigt eine räumliche Ansicht eines ersten Ausführungsbeispiels des erfindungsgemäßen dual-polarisierten Kreuzdipols 1. Figur 1B zeigt eine Draufsicht auf dieses erste Ausführungsbeispiel. Der dual-polarisierte Kreuzdipol 1 umfasst einen ersten Dipolstrahler 2 und eine zweiten Dipolstrahler 3. Der erste Dipolstrahler 2 ist beispielsweise in Figur 4A und der zweite Dipolstrahler 3 in Figur 4B dargestellt. Der erste Dipolstrahler 2 umfasst zwei Dipolhälften 2a, 2b. Der zweite Dipolstrahler 3 umfasst ebenfalls zwei Dipolhälften 3a, 3b. Die erste Dipolhälfte 2a des ersten Dipolstrahlers 2 ist zum Beispiel in Figur 2A dargestellt. Die zweite Dipolhälfte 2b des ersten Dipolstrahlers 2 ist in Figur 3B dargestellt. Die erste Dipolhälfte 3a des zweiten Dipolstrahlers 3 ist Figur 2A zu entnehmen, wohingegen die zweite Dipolhälfte 3b des zweiten Dipolstrahlers 3 der Figur 3A zu entnehmen ist. In Figur 2B sind jeweils die zweiten Dipolhälften 2b, 3b beider Dipolstrahler 2, 3 dargestellt.

Die erste Dipolhälfte 2a des ersten Dipolstrahlers 2 umfasst einen Masseanschlussträger 4 und einen Dipolmasseflügel 5. Ein erstes Ende 5a des Dipolmasseflügels 5 ist mit einem ersten Ende 4a des Masseanschlussträgers 4 galvanisch und mechanisch verbunden. Ein zweites Ende 4b des Masseanschlussträgers 4 ist an zumindest einem Grundkörper 15 anordenbar. Dieser Grundkörper 15 ist beispielsweise in den Figuren 4A und 4B dargestellt.

Die zweite Dipolhälfte 2b des ersten Dipolstrahlers 2 umfasst einen Signalanschlussträger 6 mit einem ersten Ende 6a und einem gegenüberliegenden zweiten Ende 6b und einem Dipolsignalflügel 7, wobei ein erstes Ende 7a des Dipolsignalflügels 7 mit dem ersten Ende 6a des Signalanschlussträgers 6 galvanisch und mechanisch verbunden ist. Die erste Dipolhälfte 3a des zweiten Dipolstrahlers 3 umfasst einen Masseanschlussträger 8 und einen Dipolmasseflügel 9. Ein erstes Ende 9a des Dipolmasseflügels 9 ist mit einem ersten Ende 8a des Masseanschlussträgers 8 galvanisch und mechanisch verbunden. Ein zweites Ende 8b des Masseanschlussträgers 8 ist an dem zumindest einen Grundkörper 15 anordenbar oder angeordnet. Die zweite Dipolhälfte 3b des zweiten Dipolstrahlers 3 umfasst einen Signalanschlussträger 10 mit einem ersten Ende 10a und einem gegenüberliegenden zweiten Ende 10b. Die zweite Dipolhälfte 3b des zweiten Dipolstrahlers 3 umfasst außerdem einen Dipolsignalflügel 11, wobei ein erstes Ende 11a des Dipolsignalflügels 11 galvanisch und mechanisch mit dem ersten Ende 10a des Signalanschlussträgers 10 verbunden ist.

Der Signalanschlussträger 6 des ersten Dipolstrahlers 2 verläuft parallel oder mit einer Komponente überwiegend parallel zum Masseanschlussträger 4 des ersten Dipolstrahlers 2. Der Signalanschlussträger 10 des zweiten Dipolstrahlers 3 verläuft parallel oder mit einer Komponente überwiegend parallel zum Masseanschlussträger 8 des zweiten Dipolstrahlers 3. Der Wortlaut "mit einer Komponente überwiegend parallel" ist dahingehend zu verstehen, dass auch Winkel von weniger als 45° zwischen den Masseanschlussträgern 4, 8 und den jeweiligen Signalanschlussträgern 6, 10 eingeschlossen sind. Der Winkel ist allerdings vorzugsweise kleiner als 40°, weiter vorzugsweise kleiner als 35°, 30°, 25°, 20°, 15°, 10°, 5°.

Ein Abstand zwischen den Masseanschlussträgern 4, 8 und den jeweiligen Signalanschlussträgern 6, 10 wird bevorzugt so gewählt, dass ein Wellenleiter und bevorzugt eine Streifenleitung entstehen. Bei der Dimensionierung ist zu beachten, ob sich Luft oder Dielektrika zwischen der Signalleitung und der Masseleitung befindet.

Wird der Abstand als Mikrostreifenleitung ausgelegt, so ist bei einer Luftmikrostreifenleitung der Abstand zwischen den Masseanschlussträgern 4, 8 und den jeweiligen Signalanschlussträgern 6, 10 kleiner als 5mm, 4mm, 3mm, 2mm, 1mm, 0,8mm, 0,6mm oder 0,2mm und weiter vorzugsweise größer als 0,3mm, 0,5mm, 0,7mm, 0,9mm, 1,1mm, 2,1mm, 3,1mm, 4,1mm oder 5,1mm.

Der Dipolsignalflügel 7 und der Dipolmasseflügel 5 des ersten Dipolstrahlers 2 verlaufen in entgegengesetzter Richtung. Dies bedeutet, dass in Draufsicht (Figur 1B) zwischen dem Dipolsignalflügel 7 und dem Dipolmasseflügel 5 des ersten Dipolstrahlers 2 ein Winkel von ungefähr 180° gebildet ist. Der Wortlaut "ungefähr" bedeutet, dass auch eine Abweichung von weniger als 10°, 8°, 7°, 5°, 3°, 1° davon umfasst ist.

Selbiges gilt auch für den Dipolsignalflügel 11 und den Dipolmasseflügel 9 des zweiten Dipolstrahlers 3, die ebenfalls in entgegengesetzter Richtung verlaufen.

Die erste Dipolhälfte 2a des ersten Dipolstrahlers 2 ist einteilig ausgebildet und die zweite Dipolhälfte 2b des ersten Dipolstrahlers 2 ebenfalls. In Hinblick auf Figur 2A bedeutet dies, dass der Dipolmasseflügel 5 des ersten Dipolstrahlers 2 und der Masseanschlussträger 4 des ersten Dipolflügels 2 aus einem gemeinsamen (Blech-) Teil gebildet sind. Selbiges gilt im Hinblick auf die Figuren 2B und 3B ebenfalls für den Dipolsignalflügel 7 des ersten Dipolstrahlers 2 und den Signalanschlussträger 6 des ersten Dipolstrahlers 2. Auch diese sind einteilig ausgebildet und bestehen aus einem einzigen (Bleich-) Teil.

Nichts anderes gilt auch für die erste Dipolhälfte 3a des zweiten Dipolstrahlers 3 und die zweite Dipolhälfte 3b des zweiten Dipolstrahlers 3. Die erste Dipolhälfte 3a ist beispielsweise in Figur 2A dargestellt. Der Masseanschlussträger 8 des zweiten Dipolstrahlers 3 und der Dipolmasseflügel 9 des zweiten Dipolstrahlers 3 sind einteilig ausgebildet und bestehen einzig aus einem gemeinsamen (Blech-) Teil. In Hinblick auf die Figuren 2B und 3A ist gezeigt, dass auch der Signalanschlussträger 10 des zweiten Dipolstrahlers 3 und Dipolsignalflügel 11 des zweiten Dipolstrahlers 3 einteilig aufgebaut sind und aus einem einzigen gemeinsamen (Blech-) Teil bestehen.

In Hinblick auf Figur 1A und Figur 2B ist außerdem dargestellt, dass der Dipolsignalflügel 11 des zweiten Dipolstrahlers 3 unter dem Dipolsignalflügel 7 des ersten Dipolstrahlers 2 berührungslos hindurchtaucht, also hindurch verläuft. Die beiden Dipolsignalflügel 7, 11 sind galvanisch voneinander getrennt.

Grundsätzlich könnte es auch so sein, dass der Dipolmasseflügel 9 des zweiten Dipolstrahlers 3 unter dem Dipolmasseflügel 5 des ersten Dipolstrahlers 2 berührungslos hindurchtaucht.

Die erste und/oder zweite Dipolhälfte 2a, 2b des ersten Dipolstrahlers 2 ist, wie bereits erläutert, aus einem einzigen (gemeinsamen) (Blech-) Teil gebildet. Insbesondere ist die erste und/oder zweite Dipolhälfte 2a, 2b aus einem Blechstanz- und/oder Blechschneideteil gebildet. Unter einem Blechschneideteil ist ein mit einem Laser und/oder einem Messer geschnittenes Blech zu verstehen. Ein Blech besteht dabei aus einem elektrisch leitenden Metall bzw. einer Metalllegierung.

Die erste und/oder zweite Dipolhälfte 2a, 2b des ersten Dipolstrahlers 2 kann alternativ oder ergänzend auch aus einem Blechbiege- und/oder Blechkantteil gebildet sein, damit eine bestimmte Formgebung erreicht wird.

Selbiges gilt auch für die erste und/oder zweite Dipolhälfte 3a, 3b des zweiten Dipolstrahlers 3.

In den Figuren 2A und 2B ist außerdem gezeigt, dass die ersten Dipolhälften 2a, 3a beider Dipolstrahler 2, 3 und die zweiten Dipolhälften 2b, 3b beider Dipolstrahler 2, 3 insgesamt aus genau drei Metallteilen gebildet, die unterschiedlich zueinander aufgebaut sind, wobei vorzugsweise mindestens zwei Metallteile mit demselben Werkzeug hergestellt sind.

In Figur 1B verlaufen die Dipolsignalflügel 7, 11 beider Dipolstrahler 2, 3 in ungefähr einem Winkel von 90° zueinander. Selbiges gilt auch für die Dipolmasseflügel 5, 9 beider Dipolstrahler 2, 3. Der Dipolmasseflügel 5 des ersten Dipolstrahlers 2 ist außerdem in einem Winkel von ungefähr 90° zum Dipolsignalflügel 11 des zweiten Dipolstrahlers 3 versetzt angeordnet. Der Wortlaut "ungefähr" bedeutet, dass Abweichungen von weniger als 5°, 4°, 3°, 2°, 1° von den 90° als mit umfasst gelten.

Selbiges gilt auch für den Dipolmasseflügel 9 des zweiten Dipolstrahlers 3. Dieser verläuft ebenfalls in einem Winkel von ungefähr 90° zu dem Dipolsignalflügel 7 des ersten Dipolstrahlers 2.

Die Figuren 1A und 1B zeigen die Ausrichtung der Dipolmasseflügel 5, 9 und der Dipolsignalflügel 7, 11 beider Dipolstrahler 2, 3. Diese sind nicht hochkant zu dem zumindest einen Grundkörper 15 angeordnet, sondern längskant. Der Querschnitt durch die Dipolmasseflügel 5, 9 und durch die Dipolsignalflügel 7, 11 ist rechteckig. Die längeren Seiten des Rechtecks verlaufen dabei parallel oder mit einer Komponente überwiegend parallel zum zumindest einen Grundkörper 15, wohingegen die kürzen Seiten des Rechtecks senkrecht oder mit einer Komponente überwiegend senkrecht zum zumindest einen Grundkörper 15 verlaufen. Dies bedeutet, dass in Draufsicht auf den dual-polarisierten Kreuzdipol 1 (Figur 1B) die größere Oberfläche der Dipolmasseflügel 5, 9 und der Dipolsignalflügel 7, 11 sichtbar ist, verglichen mit einer Seitenansicht der Figuren 4A und 4B.

In Figur 1B ist ebenfalls dargestellt, dass die Dipolmasseflügel 5, 9 beider Dipolstrahler 2, 3 gleich lang sind. Es wäre auch möglich, dass diese unterschiedlich lang sind. Selbiges gilt auch für die Dipolsignalflügel 7, 11 beider Dipolstrahler 2, 3. In dem Ausführungsbeispiel aus Figur 1B sind diese ebenfalls gleich lang. Sie könnten allerdings auch unterschiedlich lang sein. Bei genauer Betrachtung ist festzustellen, dass die Dipolsignalflügel 7, 11 beider Dipolstrahler 2, 3 gleich lang sind wie die Dipolmasseflügel 5, 9 der beiden Dipolstrahler 2, 3. Es wäre auch hier denkbar, dass zumindest ein Dipolsignalflügel 7, 11 oder beide Dipolsignalflügel 7, 11 länger oder kürzer sind als ein oder als beide Dipolmasseflügel 5, 9.

Es ist auch denkbar, dass der Dipolsignalflügel 7 und/oder Dipolmasseflügel 5 des ersten Dipolstrahlers 2 über eine Teillänge eine Verbreiterung aufweist. Im Hinblick auf Figur 1B ist dies für den Dipolsignalflügel 7 des ersten Dipolstrahlers 2 der Fall, der an seinem ersten Ende 7a schmäler ist. Vorzugsweise sind der Dipolsignalflügel 7 und der Dipolmasseflügel 5 des ersten Dipolstrahlers 2 über die überwiegende Länge gleich breit. Selbiges gilt auch für den Dipolsignalflügel 11 und den Dipolmasseflügel 9 des zweiten Dipolstrahlers 3.

In Figur 2A ist außerdem zu erkennen, dass der Masseanschlussträger 4 des ersten Dipolstrahlers 2 und der Masseanschlussträger 8 des zweiten Dipolstrahlers 3 an ihrem zweiten Ende 4b, 8b elektrisch leitend miteinander verbunden und insgesamt einteilig ausgebildet sind. Die ersten Dipolhälften 2a, 3a beider Dipolstrahler 2, 3 sind daher aus einem einzigen (gemeinsamen) (Blech-)Teil gebildet. An ihren zweiten Enden 4b, 8b umfassen die beiden Masseanschlussträger 4, 8 eine Auflagefläche 13 bzw. einen Standfuß. Über diese Auflagefläche 13 ist der dual-polarisierte Kreuzdipol 1 auf dem Grundkörper 15 anordenbar. Diese Auflagefläche 13 kann noch zusätzliche Stege 13a aufweisen, die nach außen hin abstehen, um ein Umkippen des dual-polarisierten Kreuzdipols 1 insbesondere dann zu vermeiden, wenn dieser als SMD-Bauteil ausgeführt ist. Eine solche Auflagefläche 13 ist allerdings nicht zwingend notwendig. Die Massenanschlussträger 4, 8 könnten auch in dem zumindest einen Grundkörper 15 einsteckbar sein.

Vorzugsweise sind der Masseanschlussträger 4 des ersten Dipolstrahlers 2 und der Masseanschlussträger 8 des zweiten Dipolstrahlers 3 ausschließlich an ihrem zweiten Ende 4b, 8b elektrisch leitend miteinander verbunden. Dies bedeutet, dass der Masseanschlussträger 4 des ersten Dipolstrahlers 2 und der Masseanschlussträger 8 des zweiten Dipolstrahlers 3 zwischen ihren zweiten Enden 4b, 8b und den ersten Enden 4a, 8a durch einen Längsschlitz 14 galvanisch voneinander getrennt sind.

In Figur 1A ist außerdem zu erkennen, dass der Masseanschlussträger 4 des ersten Dipolstrahlers 2 entlang seiner gesamten Länge breiter ist als der Signalanschlussträger 6 des ersten Dipolstrahlers 2. Gleiches gilt auch für den Masseanschlussträger 8 des zweiten Dipolstrahlers 3 bezüglich des Signalanschlussträgers 10 des zweiten Dipolstrahlers 3. Grundsätzlich wäre es auch möglich, dass die Masseanschlussträger 4, 8 beider Dipolstrahler 2, 3 zumindest entlang einer Teillänge breiter wären als die entsprechenden Signalanschlussträger 6, 10.

Der zumindest eine Grundkörper 15 umfasst eine Leiterplatine und/oder einen Reflektor. Dabei könnte der Reflektor auch als leitende Schicht auf einer Seite der Leiterplatine ausgebildet sein.

Der zumindest eine Grundkörper 15 könnte auch Bestandteil des dual-polarisierten Kreuzdipols 1 sein.

Bei dem dual-polarisierten Kreuzdipol 1 ist das elektrische Phasenzentrum und das mechanische (z. B. Rotations-/Gewichts-)Zentrum versetzt voneinander angeordnet. Dies bedeutet, dass diese Zentren unterschiedliche Bereiche des dual-polarisierten Kreuzdipols 1 durchsetzen. Dabei hat der erste Dipolstrahler 2 und der zweite Dipolstrahler 3 jeweils ein eigenes elektrisches Phasenzentrum. Beide elektrische Phasenzentren sind versetzt zueinander angeordnet. Durch einen solchen Aufbau werden am Fußpunkt des Kreuzdipols 1 sehr hohe Isolationswerte von mindestens -20dB, -30dB, -40dB erreicht.

Die Figuren 4A und 4B zeigen verschiedene seitliche (geschnittene) Darstellungen von unterschiedlichen Dipolhälften 2a, 2b bzw. 3a, 3b des erfindungsgemäßen Kreuzdipols 1. Der Dipolmasseflügel 5 und der Dipolsignalflügel 7 des ersten Dipolstrahlers 2 liegen über ihre gesamte Länge in einer gemeinsamen Ebene. Diese Ebene ist parallel oder mit einer Komponente überwiegend parallel zu dem zumindest einen Grundkörper 15 ausgerichtet. Grundsätzlich wäre es auch möglich, dass der Dipolmasseflügel 5 und der Dipolsignalflügel 7 des ersten Dipolstrahlers 2 zumindest mit dem größten Teil ihrer Längserstreckung in einer gemeinsamen Ebene liegen. Selbiges gilt auch für den Dipolmasseflügel 9 und den Dipolsignalflügel 11 des zweiten Dipolstrahlers 3.

Vorzugsweise liegen die Dipolsignalflügel 7, 11 beider Dipolstrahler 2, 3 und/oder die Dipolmasseflügel 5, 9 beider Dipolstrahler 2, 3 zumindest mit dem größten Teil ihrer Längserstreckung oder mit dem gesamten Teil ihrer Längserstreckung in der gemeinsamen Ebene oder in zumindest zwei verschiedenen Ebenen, die parallel zueinander angeordnet sind.

Mit Pfeilen ist in Figuren 4A, 4B die Feldverteilung des E-Felds eingezeichnet. Diese Verteilung ist überwiegend symmetrisch und es liegt eine hohe Symmetrie insbesondere beim Übergang des E-Felds zwischen den jeweiligen Masseanschlussträgern 4, 8 beider Dipolstrahler 2, 3 und den jeweiligen Signalanschlussträgern 6, 10 beider Dipolstrahler 2, 3 zu den jeweiligen Dipolmasseflügeln 5, 9 und den Dipolsignalflügeln 7, 11 beider Dipolstrahler 2, 3 vor.

In den Figuren 4A und 4B sind auch noch ungefähre Bemaßungsangaben der Dipolsignalflügel 7, 11 bzw. der Dipolmasseflügel 5, 9 beider Dipolstrahler 2, 3 angegeben. Weiterhin ist auch noch eine Höhe, also ein Abstand der Dipolsignalflügel 7, 11 bzw. der Dipolmasseflügel 5, 9 zu dem zumindest einen Grundkörper 15 angegeben.

Vorzugsweise beträgt die Länge des Dipolsignalflügels 7 und des Dipolmasseflügels 5 des ersten Dipolstrahlers 2 0,25 λ, wobei λ die Mittenfrequenz eines über den ersten Dipolstrahler 2 aussendbaren bzw. empfangbaren ersten Hochfrequenzsignals ist. Eine Abweichung von + 0,15 λ ist zulässig. Ein Abstand zwischen dem Dipolsignalflügel 7 und dem Dipolmasseflügel 5 und dem zumindest einen Grundkörper 15 beträgt ebenfalls vorzugsweise 0,25 λ, wobei wiederum eine Abweichung von + 0,15 λ zulässig ist.

Ähnliches gilt auch für den Dipolsignalflügel 11 und den Dipolmasseflügel 9 des zweiten Dipolstrahlers 3. Diese weisen ebenfalls eine Länge auf, die ungefähr 0,25 λ entspricht, wobei λ in diesem Fall die Mittenfrequenz eines über den zweiten Dipolstrahler 2 aussendbaren bzw. empfangbaren zweiten Hochfrequenzsignals ist. Ein Abstand zwischen dem Dipolsignalflügel 11 und dem Dipolmasseflügel 9 des zweiten Dipolstrahlers 3 und dem zumindest einen Grundkörper 15 beträgt ebenfalls ungefähr 0,25 λ. Auch hier ist eine Abweichung von + 0,15 λ zulässig.

Die Mittenfrequenzen des ersten und des zweiten Hochfrequenzsignals können gleich oder unterschiedlich sein.

In Figur 4B ist ebenfalls ein geschwungener Verlauf des Dipolsignalflügels 11 des zweiten Dipolstrahlers 3 dargestellt. Der Dipolsignalflügel 11 des zweiten Dipolstrahlers 3 ist in zumindest zwei Segmente 11₁ und 11₂ gegliedert, die parallel oder mit einer Komponente überwiegend parallel zueinander verlaufen. Diese Segmente 11₁, 11₂ sind allerdings in unterschiedlichen Ebenen angeordnet (unterschiedlich weit zum zumindest einen Grundkörper 15 beabstandet). Diese Segmente 11₁, 11₂ sind über ein Zwischensegment 11₃ galvanisch und mechanisch miteinander verbunden. Das erste Segment 11₁ ist näher an zumindest einem Grundkörper 15 und damit näher an dem zweiten Ende 10b des Signalanschlussträgers 10 des zweiten Dipolstrahlers 3 angeordnet als das zweite Segment 11₂. Das erste Segment 11₁ des Dipolsignalflügels 11 des zweiten Dipolstrahlers 3, welches auch an das erste Ende 10a des Signalanschlussträgers 10 des zweiten Dipolstrahlers 3 anschließt, ist außerdem näher an dem zweiten Ende 10b des Signalanschlussträgers 10 angeordnet als das erste Ende 10a des Signalanschlussträgers 10. Dadurch weist der Dipolsignalflügel 11 über eine Teillänge, insbesondere über die Länge des ersten Segments 11₁ einen U-förmigen Verlauf (fallender und ansteigender Verlauf) auf.

Wie später noch erläutert wird, wäre ein solcher Verlauf auch für den anderen Dipolsignalflügel 7 des ersten Dipolstrahlers 2 und/oder für die Dipolmasseflügel 5, 9 beider Dipolstrahler 2, 3 möglich.

In den Figuren 4A und 4B ist außerdem gezeigt, dass das zweite Ende 6b, 10b beider Signalanschlussträger 6, 10 der beiden Dipolstrahler 2, 3 über das zweite Ende 4b, 8b der Masseanschlussträger 4, 8 beider Dipolstrahler 2, 3 übersteht. Dadurch ist es möglich, dass das zweite Ende 6b, 10b der Signalanschlussträger 6, 10 beider Dipolstrahler 2, 3 in eine entsprechende AufnahmeÖffnung des zumindest einen Grundkörpers 15 einbringbar ist bzw. dass die zweiten Enden 6b, 10b beider Signalanschlussträger 6, 10 beider Dipolstrahler 2, 3 den Grundkörper 15 durchsetzen. In diesem Fall würde eine Speisung der beiden Signalanschlussträger 6, 10 beider Dipolstrahler 2, 3 von der zweiten Seite des zumindest einen Grundkörpers 15 aus erfolgen, also von der Seite, die der Oberseite, also der ersten Seite des zumindest einen Grundkörpers 15 gegenüberliegt, auf der (die Oberseite) die Masseanschlussträger 4, 8 mit ihren zweiten Enden 4b, 8b angeordnet bzw. befestigt sind.

Grundsätzlich wäre es möglich, dass jeweils ein Innenleiter von zwei Koaxialkabeln mit jeweils einem der zweiten Enden 6b, 10b der beiden Signalanschlussträger 6, 10 über eine Steck-, Schraub- und/oder Lötverbindung galvanisch verbunden wird, wohingegen die jeweiligen Außenleiter der Koaxialkabel galvanisch mit den zweiten Enden 4b, 8b der Masseanschlussträger 4, 8 direkt oder mittelbar über eine weitere Massefläche (z.B. auf dem zumindest einen Grundkörper 15) verbunden werden.

In Figur 2A sind in der Auflagefläche 13 bzw. der beiden zweiten Enden 4b, 8b der Masseanschlussträger 4, 8 beider Dipolstrahler 2, 3 zwei Öffnungen 17, 18 ausgebildet. Eine erste Öffnung 17 ist dabei am zweiten Ende 4b des Masseanschlussträgers 4 des ersten Dipolstrahlers 2 ausgebildet. Eine zweite Öffnung 18 ist am zweiten Ende 8b des Masseanschlussträgers 8 des zweiten Dipolstrahlers 3 ausgebildet. In Hinblick auf die Figuren 4A und 4B tritt durch diese Öffnungen 17, 18 in den zweiten Enden 4b, 8b der beiden Masseanschlussträger 4, 8 das zweite Ende 6b, 10b der Signalanschlussträger 6, 10 der beiden Dipolstrahler 2, 3 hindurch. Die Signalanschlussträger 6, 10 beider Dipolstrahler 2, 3 sind dabei berührungsfrei, also galvanisch getrennt von den Masseanschlussträgern 4, 6 beider Dipolstrahler 2, 3 angeordnet.

In diesem Zusammenhang wird auf ein anderes Ausführungsbeispiel in Figur 10 verwiesen. Figur 10 zeigt, dass der dual-polarisierte Kreuzdipol 1 als SMD-Bauteil ausgebildet ist. Die erste und die zweite Öffnung 17, 18 erstrecken sich (auch) seitlich auf dem Masseanschlussträger 4, 8 beider Dipolstrahler 2, 3 heraus, so dass der jeweilige Signalanschlussträger 6, 10 mit seinem zweiten Ende 6b, 10b durch die entsprechende Öffnung 17, 18 (gebogen) hindurchgeführt ist, wobei sowohl das zweite Ende 6b, 10b der Signalanschlussträger 6, 10 beider Dipolstrahler 2, 3 als auch das zweite Ende 4b, 8b beider Masseanschlussträger 4, 8 der beiden Dipolstrahler 2, 3 in derselben Ebene enden und insbesondere auf derselben Seite des zumindest einen Grundkörpers 15 anordenbar sind.

Die zweiten Enden 6b, 10b beider Signalanschlussträger 6, 10 und die zweiten Enden 4b, 8b beider Masseanschlussträger 4, 8 der beiden Dipolstrahler 2, 3 sind daher SMD-lötbar. Ein solcher Lötvorgang kann in einem Reflow-Verfahren erfolgen.

Figur 5 zeigt ein zweites Ausführungsbeispiel des erfindungsgemäßen dual-polarisierten Kreuzdipols 1. Der dort gezeigte Kreuzdipol 1 ist im Wesentlichen wie in Hinblick auf das erste Ausführungsbeispiel aufgebaut, worauf hiermit verwiesen wird. Nachfolgend werden lediglich die kleineren Unterschiede noch beleuchtet. Beide Dipolsignalflügel 7, 11 beider Dipolstrahler 2, 3 und beide Dipolmasseflügel 5, 9 der beiden Dipolstrahler 2, 3 weisen einen zumindest teilweise geschwungenen bzw. stufenförmigen Verlauf auf. Figur 6A zeigt eine seitliche (geschnittene) Darstellung der ersten und zweiten Dipolhälfte 2a, 2b des ersten Dipolstrahlers 2, wohingegen Figur 6B eine seitliche (geschnittene) Darstellung der ersten und zweiten Dipolhälfte 3a, 3b des zweiten Dipolstrahlers 3 zeigt.

In Hinblick auf Figur 6A ist dargestellt, dass der Dipolsignalflügel 7 des ersten Dipolstrahlers 2 in zumindest zwei Segmente 7₁ und 7₂ gegliedert ist. Beide Segmente 7₁, 7₂ verlaufen parallel oder mit einer Komponente überwiegend parallel zueinander. Diese Segmente 7₁, 7₂ sind dann in unterschiedlichen Ebenen angeordnet und über zumindest ein Zwischensegment 7₃ galvanisch und mechanisch miteinander verbunden. Daraus ergibt sich der in Figur 6A gezeigte stufenförmige Verlauf.

Gleiches gilt auch für den Dipolmasseflügel 5 des ersten Dipolstrahlers 2. Dieser ist ebenfalls in zwei Segmente 5₁, 5₂ gegliedert, die parallel oder mit einer Komponente überwiegend parallel zueinander angeordnet sind. Diese Segmente 5₁, 5₂ verlaufen dabei in verschiedenen Ebenen und sind über zumindest ein Zwischensegment 5₃ galvanisch und mechanisch miteinander verbunden. Dadurch ergibt sich auch hier ein stufenförmiger Verlauf.

Der Dipolsignalflügel 7 und der Dipolmasseflügel 5 des ersten Dipolstrahlers 2 sind in diesem Fall identisch oder annähernd identisch aufgebaut. Figur 5 zeigt, dass das erste Segment 7₁ des Dipolsignalflügels 7 eine geringere Breite aufweist als das erste Segment 5₁ des Dipolmasseflügels 5 des ersten Dipolstrahlers 2. Dies liegt daran, dass der Dipolsignalflügel 7 des ersten Dipolstrahlers 2 oberhalb des Dipolsignalflügels 11 des zweiten Dipolstrahlers 3 verläuft und durch die geringere Breite vermieden wird, dass diese beiden Dipolsignalflügel 7, 11 galvanisch miteinander in Kontakt treten oder kapazitiv (stark) verkoppeln.

Grundsätzlich wäre es möglich, dass sich die ersten Segmente 7₁ bzw. 5₁, des Dipolsignalflügels 7 bzw. des Dipolmasseflügels 5 in Richtung des zumindest einen Grundkörpers 15 erstrecken, wodurch insbesondere im Bereich der ersten Segmente 5₁, 7i ein U-förmiger Verlauf des Dipolsignalflügels 7 bzw. des Dipolmasseflügels 5 des ersten Dipolstrahlers 2 erreicht würde.

Ein solcher U-förmiger Verlauf ist in Figur 6B für den Dipolsignalflügel 11 und den Dipolmasseflügel 9 des zweiten Dipolstrahlers 3 gezeigt. Wie bereits bezüglich des Dipolsignalflügels 11 beschrieben, umfasst in diesem Ausführungsbeispiel auch der Dipolmasseflügel 9 des zweiten Dipolstrahlers 3 einen U-förmigen Verlauf. Der Dipolmasseflügel 9 des zweiten Dipolstrahlers 3 ist ebenfalls in zumindest zwei Segmente 9₁, 9₂ gegliedert, die parallel oder mit einer Komponente überwiegend parallel verlaufen. Diese Segmente 9₁, 9₂ sind in unterschiedlichen Ebenen angeordnet und zumindest über ein Zwischensegment 9₃ miteinander verbunden. Dadurch würde sich zuerst ein stufenförmiger Verlauf ergeben. Nachdem allerdings das erste Segment 9₁ des Dipolmasseflügels 9 des zweiten Dipolstrahlers 3, welches an das erste Ende 8a des Masseanschlussträgers 8 des zweiten Dipolstrahlers 3 anschließt, näher in Richtung des zweiten Endes 8b des Masseanschlussträgers 8, also näher in Richtung des zumindest einen Grundkörpers 15 angeordnet ist als das erste Ende 8a des Masseanschlussträgers 8, ergibt sich zuerst ein fallender und anschließend durch das Verbindungssegment 9₃ wieder ansteigender Verlauf des Dipolmasseflügels 9, so dass dieser zumindest im Bereich des ersten Segments 9₁ einen U-förmigen Verlauf aufweist.

Grundsätzlich könnten der Dipolsignalflügel 11 und der Dipolmasseflügel 9 des zweiten Dipolstrahlers lediglich einen stufenförmigen Verlauf aufweisen, wobei unter dem Begriff "stufenförmiger Verlauf' verstanden wird, dass das erste Segment 11₁ bzw. 9₁ des Dipolsignalflügels 11 bzw. des Dipolmasseflügels 9 nicht näher an dem zumindest einen Grundkörper 15 angeordnet sind als das zweite Ende des entsprechenden Signalanschlussträgers 10 bzw. Masseanschlussträgers 8, so dass insbesondere ein immer weiter ansteigender Verlauf des in Richtung des jeweiligen zweiten Endes 11b bzw. 9b des Dipolsignalflügels 11 bzw. des Dipolmasseflügels 9 erfolgt.

Figur 7 zeigt ein drittes Ausführungsbeispiel des erfindungsgemäßen dual-polarisierten Kreuzdipols 1. Die Figuren 8A und 8B zeigen verschiedene seitliche (geschnittene) Darstellungen von unterschiedlichen Dipolhälften 2a, 2b bzw. 3a, 3b des dual-polarisierten Kreuzdipols 1.

Der dual-polarisierte Kreuzdipol 1 der Figuren 7, 8A, 8B ist im Wesentlichen gemäß den vorherigen Ausführungsbeispielen aufgebaut, auf die hiermit verwiesen wird.

Figur 8B zeigt, dass der Dipolsignalflügel 7 und der Dipolmasseflügel 5 des ersten Dipolstrahlers 2 symmetrisch zueinander aufgebaut sind. Dadurch wird eine hohe Symmetrie beim Übergang des E-Felds zwischen dem Signalanschlussträger 6 und dem Massenanschlussträger 4 des ersten Dipolstrahlers 2 hin zu dem Dipolsignalflügel 7 und dem Dipolmasseflügel 5 erreicht. Die prinzipielle Verteilung des E-Felds im Speisebereich der Flügel 5, 7 ist durch die Pfeile in Figur 8B dargestellt.

In Figur 8A ist gezeigt, dass lediglich der Dipolsignalflügel 11 des zweiten Dipolstrahlers 3 einen stufenförmigen Verlauf aufweist. Dies bedeutet, dass das erste Ende 10a des Signalanschlussträgers 10 näher an dem zumindest einen Grundkörper 15 angeordnet ist als das erste Ende 8a des Masseanschlussträgers 8 des zweiten Dipolstrahlers 3. Es gibt daher einen Höhenversatz zwischen dem ersten Ende 11a des Dipolsignalflügels 11 und dem ersten Ende 9a des Dipolmasseflügels 9 des zweiten Dipolstrahlers 3 hin zu dem zumindest einen Grundkörper 15. Dieser Höhenversatz führt zu einer leicht asymmetrischen E-Feld-Verteilung aber noch zu nahezu identischen S-Parametern und einem nahezu identischen Fernfeld verglichen mit dem Kreuzdipol aus Figur 4B in der eine symmetrische Aufweitung der Mikrostreifenleitung (Signalanschlussträger 10 bzw. Masseanschlussträger 8) erfolgt.

In Figur 13A sind einige elektrische Eigenschaften der ersten drei Ausführungsbeispiele des erfindungsgemäßen dual-polarisierten Kreuzdipols 1 gegenübergestellt. Das erste Ausführungsbeispiel (V001) ist in den Figuren 1A bis 4B dargestellt, wohingegen das zweite Ausführungsbeispiel (V002) in den Figuren 5 bis 6B dargestellt ist und wobei das dritte Ausführungsbeispiel (V003) in den Figuren 7 bis 8B gezeigt ist. Figur 13A zeigt elektrische Werte, die die elektrische Isolation der beiden Dipolstrahler 2, 3 zueinander für jedes der drei Ausführungsbeispiele in einem Frequenzbereich von 3 GHz bis 4 GHz wiedergeben. Das erste Ausführungsbeispiel (V001) ist mit einer durchgezogenen Linie dargestellt, wohingegen das zweite Ausführungsbeispiel (V002) mit einer gestrichelten Linie dargestellt ist und wobei das dritte Ausführungsbeispiel (V003) mit einer gepunkteten Linie dargestellt ist. Neben der Frequenz sind die S-Parameter aufgetragen, wobei das zweite Ende 6b oder 10b eines Signalanschlussträger 6 oder 10 gespeist und das zweite Ende 10b oder 6b des anderen Signalanschlussträger 10 oder 6 bzgl. der Signalhöhe vermessen wird. Das dritte Ausführungsbeispiel (V003) hat zwar die niedrigste Isolationsfestigkeit zwischen den einzelnen Dipolstrahlern 2, 3, allerdings den konstantesten Verlauf. Die höchste Isolationsfestigkeit wird bei dem ersten Ausführungsbeispiel (V001) erreicht, wobei sich das zweite Ausführungsbeispiel (V002) für niedrigere Frequenzen besser eignet. Das erste Ausführungsbeispiel (V001) zeigt auch die breitbandigste Anpassung, weil es die kompakteste Kurve im Smith-Diagramm besitzt. Siehe hierzu Figur 13B. Da später bevorzugt zwei Kreuzdipole 1 zusammengeschaltet werden, sollte die Impedanzkurve im Smith-Diagramm idealerweise sehr kompakt auf der reellen Achse bei etwa 100 Ohm liegen. Insgesamt ist zu erkennen, dass ein symmetrischer Aufbau der einzelnen Dipolmasseflügel 5, 9 zu den jeweiligen entgegengesetzt verlaufenden Dipolsignalflügeln 7, 11 erstrebenswert ist und dass insbesondere der U-förmige Verlauf gute Ergebnisse liefert. Bei dem U-förmigen Verlauf ist sichergestellt, dass die ersten Enden 4a, 6a bzw. 8a, 10a der parallel zueinander verlaufenden Masseanschlussträger 4, 8 und den Signalanschlussträgern 6, 10 in etwa auf derselben Höhe (oberhalb des zumindest einen Grundkörpers 15) enden. Von dieser gemeinsamen Höhe aus beginnt dann erst ein Dipolsignalflügel 11 unter dem anderen Dipolsignalflügel 7 hindurchzutauchen.

Figur 9 zeigt eine räumliche Darstellung eines vierten Ausführungsbeispiels des erfindungsgemäßen dual-polarisierten Kreuzdipols 1.

Der Dipolmasseflügel 5 und der Dipolsignalflügel 7 des ersten Dipolstrahlers 2 sind auf dem größten Teil ihrer Längserstreckung oder entlang ihrer gesamten Länge durch einen Trennschlitz 20 in je zwei beabstandet zueinander verlaufende Flügelsegmente 5', 5" bzw. 7', 7" gegliedert. Diese Flügelsegmente 5', 5" bzw. 7', 7" verlaufen beabstandet, also galvanisch getrennt zueinander. Dabei sind die Flügelsegmente 5', 5" des Dipolmasseflügels 5 vorzugsweise unterschiedlich lang. Gleiches gilt ebenfalls für die Flügelsegmente 7', 7" des Dipolsignalflügels 7 des ersten Dipolstrahlers 2.

Vorzugsweise gilt das Gleiche ebenfalls für den zweiten Dipolstrahler 3. Der Dipolmasseflügel 9 und der Dipolsignalflügel 11 des zweiten Dipolstrahlers 3 sind auf dem größten Teil ihrer Längserstreckung oder entlang ihrer gesamten Länge ebenfalls durch einen Trennschlitz 20 in je zwei beabstandet zueinander verlaufende Flügelsegmente 9', 9" bzw. 11', 11" gegliedert. Diese Flügelsegmente 9', 9" bzw. 11', 11" verlaufen beabstandet, also galvanisch getrennt zueinander und sind vorzugsweise unterschiedlich lang. Die Flügelsegmente 9', 9" des Dipolmasseflügels 9 des zweiten Dipolstrahlers 3 weisen eine unterschiedliche Länge auf und die Flügelsegmente 11', 11" des Dipolsignalflügels 11 des zweiten Dipolstrahlers 3 sind vorzugsweise ebenfalls unterschiedlich lang.

Durch eine ähnliche Länge der Flügelsegmente 5', 5", 7', 7", 9', 9", 11', 11" kann z.B. der Resonanzfrequenzbereich des Kreuzdipols 1 erhöht werden. Durch eine unterschiedliche Länge der Flügelsegmente 5', 5", 7', 7", 9', 9", 11', 11" kann z.B. mindestens ein weiterer Resonanzfrequenzbereich erzeugt werden. Wobei als Resonanzfrequenzbereich eines Kreuzdipols 1 bevorzugt jeweils ein zusammenhängender Bereich mit einer Rückflussdämpfung von besser 6 dB und bevorzugt besser 10 dB und weiter bevorzugt besser 14dB definiert wird.

Außerdem ist denkbar, dass die Flügelsegmente 5', 5" des Dipolmasseflügels 5 und/oder die Flügelsegmente 7', 7" des Dipolsignalflügels 7 des ersten Dipolstrahlers 2 über einen Teil ihrer Länge oder über ihre überwiegende Länge nicht parallel zueinander verlaufen, sondern in einem Winkel, der größer ist als 10°, 20°, 30°, 40°, 50°, 60°, 70° oder 80°. Selbiges kann auch für die Flügelsegmente 9', 9" des Dipolmasseflügels 9 und/oder für die Flügelsegmente 11', 11" des Dipolsignalflügels 11 des zweiten Dipolstrahlers 3 gelten. Insbesondere können die Flügelsegmente 5', 5", 7', 7", 9', 9", 11', 11" somit auch einen Quadratdipol und/oder Ultrabreitband (UWB) Dipol bilden.

Es wurde herausgefunden, dass auch ein einfacher Kreuzdipol 1, wie in vorherigen Abschnitte und Figuren beschrieben, ein Dualband-Verhalten oder Multiband-Verhalten zeigen kann. Durch das Zusammenspiel von maximaler Dipol Ausdehnung orthogonal zum Grundkörper 15 (Höhe des Dipols) sowie Länge des Wellenleiters zwischen den Masseanschlussträgern 4, 8 und den jeweiligen Signalanschlussträgern 6, 10 sowie maximaler Dipol Ausdehnung parallel zum Grundkörper 15 (Länge der Flügelsegmente 5, 7, 9, 11) kann ein Resonanzfrequenzbereich des Kreuzdipols 1 erweitert werden und/oder es können mindestens zwei Resonanzfrequenzbereiche erzeugt werden. Die Höhe des Kreuzdipols 1 und/oder die Länge des Wellenleiters, welche z.B. durch mäanderförmige Verläufe verändert werden kann, spielt somit ebenfalls eine wesentliche Rolle.

Außerdem wurde herausgefunden, dass die Ausgestaltung der Flügelsegmente 5', 5", 7', 7", 9', 9", 11', 11" beliebig sein kann und diese an elektrische Anforderungen und Herstellungsverfahren angepasst werden können.

Die einzelnen Flügelsegmente 5', 5" des Dipolmasseflügels 5 des ersten Dipolstrahlers 2 sind vorzugsweise lediglich am ersten Ende 5a des Dipolmasseflügels 5 galvanisch miteinander verbunden und mechanisch an dem Masseanschlussträger 4 des ersten Dipolstrahlers 2 angeordnet. Selbiges gilt ebenfalls für die Flügelsegmente 7', 7" des Dipolsignalflügels 7 des ersten Dipolstrahlers 2. Diese sind ebenfalls vorzugsweise einzig am ersten Ende 7a des Dipolsignalflügels 7 des ersten Dipolstrahlers 2 galvanisch miteinander verbunden und insbesondere am ersten Ende 6a des Signalanschlussträgers 6 des ersten Dipolstrahlers 2 angeordnet.

Gleiches gilt ebenfalls für den zweiten Dipolstrahler 3.

Es ist grundsätzlich möglich, dass der Dipolsignalflügel 7 bzw. der Dipolmasseflügel 5 des ersten Dipolstrahlers 2 an seinen offenen zweiten Enden 7b bzw. 5b, die gegenüberliegend von den ersten Enden 7a bzw. 5a angeordnet sind, einen gebogenen Abschnitt aufweisen. Dieser Abschnitt ist dabei vom zweiten Ende 4b des Massenanschlussträgers 4 weggebogen und erstreckt sich vorzugsweise von dem zumindest einen Grundkörper 15 (nach oben hin) weg. Die Höhe des dual-polarisierten Kreuzdipols 1 vergrößert sich dadurch.

In Figur 9 ist der gebogene Abschnitt an einem der beiden Flügelsegmente 5', 5" bzw. 7', 7" angeordnet, so dass die Flügelsegmente 5', 5" bzw. 7', 7" unterschiedlich lang sind.

Ein solch gebogener Abschnitt kann ebenfalls bei dem zweiten Dipolstrahler 3 vorliegen. Der Winkel zwischen dem gebogenen Abschnitt und dem restlichen, insbesondere parallel zu dem zumindest einen Grundkörper 15 verlaufenden Bereich des Dipolsignalflügels 7 bzw. Dipolmasseflügels 5 des ersten Dipolstrahlers 2 ist vorzugsweise größer als 90° und kleiner als 180°. Der Winkel ist vorzugsweise größer 100°, 110°, 120°, 130°, 140°, 150° 160°, 170° und weiter vorzugsweise kleiner als 165°, 155°, 145°, 135°, 125°, 115°, 105° oder 95°.

Bei dem Winkel handelt es sich dabei um den kleinsten Winkel zwischen dem gebogenen Abschnitt und dem restlichen Teil des Dipolsignalflügels 7 bzw. des Dipolmasseflügels 5 des ersten Dipolstrahlers 2. Selbiges gilt auch für den zweiten Dipolstrahler 3.

In Figur 9 ist außerdem dargestellt, dass die Stege 13a der Auflagefläche 13 nach unten, also in Richtung des zumindest einen Grundkörpers 15 gebogen sind. Diese Stege 13a können dabei ebenfalls in eine Öffnung des zumindest einen Grundkörpers 15 eingreifen bzw. diesen sogar durchsetzen, wie dies bereits im Hinblick auf die zweiten Enden 6b bzw. 10b der Signalanschlussträger 6 bzw. 10 beschrieben worden ist.

In Figur 9 sind ebenfalls noch eine erste und eine zweite Halteeinrichtung 25, 26 dargestellt. Beide Halteeinrichtungen 25, 26 werden in Hinblick auf die Figuren 11A, 11B und 12 genauer beschrieben. Sie bestehen beide aus einem dielektrischen Material. Die erste Halteeinrichtung 25 ist zwischen dem Masseanschlussträger 4 des ersten Dipolstrahlers 2 und dem Signalanschlussträger 6 des ersten Dipolstrahlers 2 angeordnet. Die erste Halteeinrichtung 25 umfasst dabei mehrere Haltemittel 25a, 25b, 25c, 25d, die sowohl in Eingriff mit dem Masseanschlussträger 4 des ersten Dipolstrahlers 2 als auch in Eingriff mit dem Signalanschlussträger 6 des ersten Dipolstrahlers 2 stehen und ein Verschieben des Masseanschlussträgers 4 und des Signalanschlussträgers 6 relativ zueinander verhindern.

Selbiges gilt auch für die zweite Halteeinrichtung 26. Auch diese umfasst mehrere Haltemittel 26a, 26b, 26c und 26d. Die zweite Halteeinrichtung 26 ist dabei zwischen dem Masseanschlussträger 8 des zweiten Dipolstrahlers 3 und dem Signalanschlussträger 10 des zweiten Dipolstrahlers 3 angeordnet.

Grundsätzlich wäre es auch möglich, dass beide Halteeinrichtungen 25, 26 aus einem einzigen, also gemeinsamen (Kunststoffspritzguss-) Teil gebildet sind.

Figur 12 zeigt, dass die erste Halteeinrichtung 25 einen Zentralkörper 27 umfasst, der eine Vorder- und eine Rückseite aufweist. An dieser Vorder- und Rückseite ist jeweils ein Haltemittel 25a, 25b in Form eines Arretierungsbolzens angeordnet. Die Arretierungsbolzen stehen von dem Zentralkörper 27 ab und tauchen jeweils in eine Öffnung in dem Masseanschlussträger 4 und in dem Signalanschlussträger 6 des ersten Dipolstrahlers 2 ein, wodurch ein Verschieben entlang einer Längsachse, die durch den dual-polarisierten Kreuzdipol 1 verläuft, verhindert wird. Diese Arretierungsbolzen können noch ein Rastmittel umfassen, so dass ein Abziehen des Masseanschlussträgers 4 bzw. des Signalanschlussträgers 6 erschwert oder verhindert wird.

An der Vorder- und Rückseite sind außerdem noch andere Haltemittel 25C, 25D in Form von Arretierungsfingern angeordnet, die vom Zentralkörper 27 aus in Richtung des Masseanschlussträgers 4 und des Signalanschlussträgers 6 abstehen. Diese Arretierungsfinger hintergreifen dabei sowohl den Masseanschlussträger 4 des ersten Dipolstrahlers 2 als auch den Signalanschlussträger 6 des ersten Dipolstrahlers 2, wodurch ein Vergrößern des Abstandes zwischen dem Masseanschlussträger 4 und dem Signalanschlussträger 6 verhindert wird. Die Arretierungsfinger sind dabei vorzugsweise zumindest teilweise federnd ausgebildet.

Derselbe Sachverhalt gilt auch für die zweite Halteeinrichtung 26, die ebenfalls einen Zentralkörper 28 aufweist. Auch hier gibt es Haltemittel 26a, 26b in Form eines Arretierungsbolzens und mehrere Haltemittel 26c, 26d in Form von Arretierungsfingern, die zum Befestigen des Masseanschlussträgers 8 an dem Signalanschlussträgers 10 des zweiten Dipolstrahlers 3 dienen. Der Aufbau der zweiten Halteeinrichtung 26 entspricht dabei demjenigen der ersten Halteeinrichtung 25.

In den Figuren 15A bis 15C werden weitere Ausführungsbeispiele des erfindungsgemäßen Kreuzdipols 1 gezeigt, die sich an das vierte Ausführungsbeispiel des Kreuzdipols 1 gemäß Figur 9 anlehnen.

In Figur 15A ist der Dipolmasseflügel 5 und der Dipolsignalflügel 7 des ersten Dipolstrahlers 2 auf dem größten Teil ihrer Längserstreckung oder entlang ihrer gesamten Länge durch einen Trennschlitz 20 in je zwei beabstandet zueinander verlaufende Flügelsegmente 5', 5" bzw. 7', 7" gegliedert. Diese Flügelsegmente 5', 5" bzw. 7', 7" verlaufen beabstandet, also galvanisch getrennt zueinander. Dabei sind die Flügelsegmente 5', 5" des Dipolmasseflügels 5 unterschiedlich lang. Gleiches gilt ebenfalls für die Flügelsegmente 7', 7" des Dipolsignalflügels 7 des ersten Dipolstrahlers 2. Nichts anderes gilt auch für die Flügelsegmente 9', 9" des Dipolmasseflügels 9 und für die Flügelsegmente 11', 11" des Dipolsignalflügels 11 des zweiten Dipolstrahlers 3.

Die Flügelsegmente 5', 9' beider Dipolmasseflügel 5, 9 der Dipolstrahler 2, 3 sind an ihren offenen Enden 5b, 9b hin geneigt, wodurch sich die Gesamthöhe des Kreuzdipols 1 erhöht. Die Neigung erfolgt dabei vorzugweise weiter weg von der Auflagefläche 13 des Kreuzdipols 1 (ansteigende Neigung). Die Neigung könnte auch in Richtung der Auflagefläche 13 des Kreuzdipols 1 verlaufen (abfallende Neigung), also in Richtung eines nicht dargestellten Reflektors bzw. Grundkörpers 15. Die Neigung beträgt in Figur 15A ca. 90°. Eine Abweichung von weniger als 40°, 30°, 20°, 15°, 10° 5° von den 90° ist ebenfalls möglich. Selbiges gilt auch für die Flügelsegmente 7' und 11' der Dipolsignalflügel 7 und 11 beider Dipolstrahler 2, 3.

In den Figuren 15B und 15C ist das zumindest eine Flügelsegment 5', 5", 7', 7" oder es sind alle Flügelsegmente 5', 5", 7', 7" des Dipolmasseflügels 5 und/oder des Dipolsignalflügels 7 des ersten Dipolstrahlers 2 in zumindest zwei unter einem Winkel zueinander verlaufende Abschnitte gegliedert, wobei die Abschnitte vorzugsweise jeweils in einer gemeinsamen Ebene liegen. In den Figuren 15B und 15C verlaufen die einzelnen Abschnitte der Flügelsegmente 5', 5" parallel zueinander. Selbiges gilt auch für die Abschnitte der Flügelsegmente 7', 7". Selbiges gilt auch für die Flügelsegmente 9', 9", 11', 11" des Dipolmasseflügels 9 und des Dipolsignalflügels 11 des zweiten Dipolstrahlers 3.

Die einzelnen Flügelsegmente 5', 5", 7', 7" des Dipolmasseflügels 5 und des Dipolsignalflügels 7 des ersten Dipolstrahlers 2 können vollständig unterschiedliche Längen aufweisen. Selbiges gilt auch für die Flügelsegmente 9', 9", 11', 11" des Dipolmasseflügels 9 und des Dipolsignalflügels 11 des zweiten Dipolstrahlers 3.

Die Querschnittsform zumindest eines Flügelsegments 5', 5", 7', 7" des Dipolmasseflügels 5 und/oder des Dipolsignalflügels 7 des ersten Dipolstrahlers 2 ist über die Länge des Flügelsegments 5', 5", 7', 7" konstant. Sie könnte sich auch ändern. Selbiges gilt auch für die Flügelsegmente 9', 9", 11', 11" des Dipolmasseflügels 9 und des Dipolsignalflügels 11 des zweiten Dipolstrahlers 3.

In den Figuren 15D, 15E, 15F ist ein weiteres Ausführungsbeispiel des Kreuzdipols 1 gezeigt. Die Flügelsegmente 5', 5" des Dipolmasseflügels 5 des ersten Dipolstrahlers 2 laufen unter einem Winkel von insbesondere 90° (und weniger als +-10° oder +-5°) auseinander. Selbiges gilt auch für die Flügelsegmente 7', 7" des Dipolsignalflügels 7 des ersten Dipolstrahlers 2. Derselbe Sachverhalt gilt auch für die Flügelsegmente 9', 9" des Dipolmasseflügels 9 des zweiten Dipolstrahlers 3 und für die Flügelsegmente 11', 11" des Dipolsignalflügels 11 des zweiten Dipolstrahlers 3.

In den Figuren 16A bis 16C ist ein weiteres Ausführungsbeispiel des Kreuzdipols 1 gezeigt. Auch hier umfassen die Dipolmasseflügel 5, 9 beider Dipolstrahler 2, 3 wieder jeweils zwei Flügelsegmente 5', 5", 9', 9". Selbiges gilt auch für die Dipolsignalflügel 7, 11 beider Dipolstrahler 2, 3. In diesem Ausführungsbeispiel gibt es allerdings noch Verbindungsabschnitte 40. Diese verbinden galvanisch die offenen Enden 7b der Flügelsegmente 7', 7" des Dipolsignalflügels 7 des ersten Dipolstrahlers 2. Selbiges gilt auch für die Flügelsegmente 11', 11" des Dipolsignalflügels 11 des zweiten Dipolstrahlers 3. Optional stehen die Verbindungsabschnitte 40 über zumindest ein Flügelsegment 7', 7", 11', 11" noch über, wie dies z.B. in Figur 16A dargestellt ist. Unter dem Wortlaut "galvanisch verbinden" kann auch ein Kurzschließen verstanden werden.

Alternativ oder ergänzend kann dies auch für die Flügelsegmente 5', 5" des Dipolmasseflügels 5 des ersten Dipolstrahlers 2 und die Flügelsegmente 9', 9" des Dipolmasseflügels 9 des zweiten Dipolstrahlers 3 gelten.

Dargestellt ist ebenfalls, dass das offene Ende 5b des Flügelsegments 5' des Dipolmasseflügels 5 des ersten Dipolstrahlers 2 eine L-förmige Verlängerung umfasst, wobei diese L-förmige Verlängerung in derselben Ebene angeordnet ist wie der überwiegende Teil des Flügelsegments 5' des Dipolmasseflügels 5. Selbiges gilt auch für das offene Ende 9b des Flügelsegments 9' des Dipolmasseflügels 9 des zweiten Dipolstrahlers 3. Es könnte auch für das offene Ende 7b des Flügelsegments 7' des Dipolsignalflügels 7 des ersten Dipolstrahlers 2 und für das offene Ende 11b des Flügelsegments 11' des Dipolsignalflügels 11 des zweiten Dipolstrahlers 11 gelten. Anstelle einer L-förmigen Verlängerung wäre auch eine T-förmige Verlängerung oder eine insbesondere konische Verbreiterung in Richtung des offenen Endes 5b, 9b, 7b, 11b denkbar.

In Figur 16C ist noch dargestellt, dass ein erstes Segment 9₁ eines Flügelsegments 9' des Dipolmasseflügels 9 des zweiten Dipolstrahlers 3, welches an das erste Ende 8a des Masseanschlussträgers 8 des zweiten Dipolstrahlers 3 anschließt, entfernter an dem zweiten Ende 8b des Masseanschlussträgers 8 angeordnet ist als das erste Ende 8a des Masseanschlussträgers 8, wodurch der Dipolmasseflügel 9 des zweiten Dipolstrahlers 3 über eine Teillänge einen, in Richtung eines nicht dargestellten Reflektors, geöffneten U-förmigen Verlauf aufweist. Selbiges gilt auch für das zweite Flügelsegments 9". Dies kann natürlich auch für dem Dipolmasseflügel 9 selbst gelten, wenn dieser nicht in zwei Flügelsegmente 9', 9" geteilt ist. Selbiges kann auch für den Dipolmasseflügel 5 des ersten Dipolstrahlers 2 und/oder den Dipolsignalflügel 7 des ersten Dipolstrahlers 2 gelten. Auch für den Dipolsignalflügel 11 des zweiten Dipolstrahlers 3 kann dies gelten.

In den Figuren 16A bis 16C gilt, dass der Dipolmasseflügel 9 des zweiten Dipolstrahlers 3 unter dem Dipolmasseflügel 5 des ersten Dipolstrahlers 2 hindurch taucht. In diesem Fall sind die Masseanschlussträger 4, 8 beider Dipolstrahler 2, 3 näher am Zentrum des Kreuzdipols 1 angeordnet als die beiden Signalanschlussträger 6, 10. Wenn sich die Dipolmasseflügel 5, 9 überkreuzen hat dies den Vorteil, dass die zweiten Dipolhälften 2b, 3b beider Dipolstrahler 2, 3 leichter montiert werden können, weil diese lediglich von außen kommend an der jeweiligen Halteeinrichtung 25, 26 befestigt (z.B. angeclipst bzw. angeklickt) werden.

In Figur 17A ist gezeigt, dass der Dipolsignalflügel 7 und der Dipolmasseflügel 5 des ersten Dipolstrahlers 2 an ihren offenen zweiten Enden 7b, 5b T-förmig ausgebildet sind. Die zweiten Enden 7b, 5b sind gegenüberliegend von ihren ersten Enden 7a, 5a angeordnet, die mit dem Signalanschlussträger 6 und dem Masseanschlussträger 4 des ersten Dipolstrahlers 2 verbunden sind. Anstelle einer T-förmigen Ausbildung könnten diese auch L-förmig ausgebildet sein. Selbiges kann auch für den Dipolsignalflügel 11 und den Dipolmasseflügel 9 des zweiten Dipolstrahlers 3 gelten.

In Figur 17B ist gezeigt, dass der Dipolsignalflügel 7 und der Dipolmasseflügel 5 des ersten Dipolstrahlers 2 an ihren offenen zweiten Enden 7b, 5b eine Verbreiterung aufweisen. Diese Verbreiterung ist in Draufsicht dreieckförmig bzw. konusförmig. Die zweiten Enden 7b, 5b sind vorzugsweise mehr als doppelt so breit als die ersten Enden 7a, 5a. Die Verbreiterung verläuft vorzugsweise über weniger als 60%, 50%, 40%, 30%, 20% der Länge des Dipolsignalflügels 7 und des Dipolmasseflügels 5 des ersten Dipolstrahlers 2. Die Verbreiterung verläuft linear oder stufenförmig. Selbiges kann auch für den Dipolsignalflügel 11 und den Dipolmasseflügel 9 des zweiten Dipolstrahlers 3 gelten.

Bei dem Kreuzdipol 1 der Figuren 16A und 16B kann bei gleicher Abmessung im Vergleich zu einem Kreuzdipol 1, dessen zweite Enden 5b, 7b, 9b, 11b unverändert sind (z.B. Figur 1A), eine höhere Bandbreite erzielt werden. Soll die Bandbreite gleich sein, dann ist bei dem Kreuzdipol 1 der Figuren 16A und 16B eine kompaktere Bauweise möglich.

In der Figur 19A ist dargestellt, dass der Dipolmasseflügel 9 des zweiten Dipolstrahlers 3 unter dem Dipolmasseflügel 5 des ersten Dipolstrahlers 2 hindurch taucht. In diesem Fall sind die Masseanschlussträger 4, 8 beider Dipolstrahler 2, 3 näher am Zentrum des Kreuzdipols 1 angeordnet als die beiden Signalanschlussträger 6, 10. Wenn sich die Dipolmasseflügel 5, 9 überkreuzen hat dies den Vorteil, dass die zweiten Dipolhälften 2b, 3b beider Dipolstrahler 2, 3 leichter montiert werden können, weil diese lediglich von außen kommend an der jeweiligen Halteeinrichtung 25, 26 befestigt (z.B. angeclipst bzw. angeklickt) werden. Die Signalanschlussträger 6, 10 weisen eine unterschiedliche Breite auf, sodass die Halteeinrichtungen 25, 26, die die Signalanschlussträger 6, 10 in einem dünneren Bereich (dünnere Breite) mit ihren Haltemittel 25c, 25d, 26c, 26d umgreifen (umclipsen) nicht in Richtung eines dickeren Bereichs (dickere Bereite) verrutschen können.

Figur 19B zeigt nochmals wie der Dipolmasseflügel 9 des zweiten Dipolstrahlers 3 unter dem Dipolmasseflügel 5 des ersten Dipolstrahlers 2 hindurch taucht. In Figur 19B sind die ersten Dipolhälften 2a, 3a beider Dipolstrahler 2, 3 gezeigt, die aus einem gemeinsamen Metallteil bestehen.

Figur 19C zeigt einen Aufbau der zweiten Dipolhälften 2b, 3b beider Dipolstrahler 2, 3. Diese sind gleich aufgebaut (gleiche Abmessungen), so dass die Herstellung vereinfacht wird.

Für den Kreuzdipol 1 der Figuren 19A, 19B, 19C gilt, dass eine Montage einfacher erfolgt, weil nur zwei unterschiedliche Metallteile notwendig sind. Ein erstes Metallteil umfasst die ersten Dipolhälften 2a, 3a beider Dipolstrahler 2, 3 und ein zweites Metallteil umfasst je eine zweite Dipolhälfte 2b, 3b eines Dipolstrahlers 2, 3. Die Montage ist auch deshalb einfacher, weil zwei identische Metallteile (zweite Dipolhälften 2b, 3b) von außen auf die einteilig ausgebildeten ersten Dipolhälften 2a, 3a geklickt werden. Eine Verwechslungsgefahr besteht hier nicht.

Die Figuren 20A bis 20C zeigen ein fünftes Ausführungsbeispiel des erfindungsgemäßen Kreuzdipols 1. Gemäß Figur 20C sind der Signalanschlussträger 6 des ersten Dipolstrahlers 2 und der Signalanschlussträger 10 des zweiten Dipolstrahlers 3 an ihrem ersten Ende 6a, 10a elektrisch leitend miteinander verbunden bzw. kurzgeschlossen und insgesamt einteilig ausgebildet. Dadurch wird die Montage erleichtert, weil weniger Einzelteile notwendig sind. Allerdings sind die elektrischen Werte schlechter. Besonders sind die Isolationswerte an dem Speisepunkt, also an den zweiten Enden 6b, 10b der Signalanschlussträger 6, 10 schlechter (>10dB, >15dB und <20dB). Allerdings sind die Isolationswerte meist noch ausreichend für Anwendungen wie beispielsweise massive MIMO und/oder Small Cell und/oder Automotive.

In diesem Fall bestehen die ersten Dipolhälften 2a, 3a und die zweiten Dipolhälften 2b, 3b genau aus einem Metallteil.

Ein Durchtauchen von einem Dipolsignalflügel 7, 11 oder einem Dipolmasseflügel 5, 9 des ersten oder zweiten Dipolstrahlers 2, 3 unter einen anderen Dipolsignalflügel 7, 11 oder einen Dipolmasseflügel 5, 9 findet hier nicht statt.

Figur 20B zeigt, dass die ersten Dipolhälften 2a, 3a beider Dipolstrahler 2, 3 mit ihren Masseanschlussträgern 4, 8 im Bereich der zweiten Enden 4b, 8b der Masseanschlussträger 4, 8 im Querschnitt eine L-Form oder eine C-Form oder zwei unter einem Winkel zulaufende Segmente umfasst. Einen Standfuß 13 gibt es hier nicht. Die Masseanschlussträger 4, 8 werden im Bereich der zweiten Enden 4b, 8b vorzugsweise in einen Grundkörper gesteckt.

In Figur 20A ist zumindest eine Halteeinrichtung 25 gezeigt, die ein dielektrisches Material umfasst oder aus einem solchen besteht. Die zumindest eine Halteeinrichtung 25 ist als Schiebehalter ausgebildet, der einen Zentralkörper umfasst, welcher von mehreren Aufnahmeschlitzen durchsetzt ist, wobei die Masseanschlussträger 4, 8 und die Signalanschlussträger 6, 10 in diese Aufnahmeschlitze beginnend mit ihren zweiten Enden 6b, 10b, 4b, 8b einschiebbar oder eingeschoben sind. Der Schiebehalter ist dabei zumindest entlang einer Teillänge entlang der Masseanschlussträger 4, 8 und der Signalanschlussträger 6, 10 verschiebbar. Die zumindest eine Halteeinrichtung 25 könnte alternativ auch als Umspritzteil ausgebildet sein, welches durch ein Umspritzen der Masseanschlussträger 4, 8 und der Signalanschlussträger 6, 10 mit einem Kunststoff gebildet ist.

Die Figuren 21A bis 21C zeigen ein weiteres Ausführungsbeispiel des erfindungsgemäßen Kreuzdipols 1. In diesem Ausführungsbeispiel taucht der Dipolmasseflügel 5 des ersten Dipolstrahlers 2 unter dem Dipolsignalflügel 11 des zweiten Dipolstrahlers 3 hindurch. In diesem Fall sind die Dipolmasseflügel 5, 9 beider Dipolstrahler 2, 3 unterschiedlich weit vom Zentrum des Kreuzdipols 1 entfernt angeordnet. Dasselbe gilt auch für die Dipolsignalflügel 7, 11 beider Dipolstrahler 2, 3. Die Signalanschlussträger 6, 10 beider Dipolstrahler 2, 3 werden an unterschiedlichen Seiten (einmal an der Außenseite und einmal an der Innenseite) an dem jeweiligen Masseanschlussträger 4, 8 der Dipolstrahler 2, 3 befestigt.

In Figur 21C ist gezeigt, dass die zweiten Dipolhälften 2b, 3b beider Dipolstrahler 2, 3 identisch oder nahezu identisch zueinander aufgebaut sind. Die beiden zweiten Dipolhälften 2b, 3b beider Dipolstrahler 2, 3 können insbesondere mit demselben Werkzeug und in demselben Herstellungsverfahren gefertigt werden, wodurch eine kostengünstige Produktion möglich ist.

Die ersten Dipolhälften 2a, 3a beider Dipolstrahler 2, 3 sind wieder einteilig ausgebildet (Figur 21B) und bestehen insbesondere aus genau einem ersten Metallteil. Der dual-polarisierte Kreuzdipol 1 umfasst außerdem genau zwei zweite Metallteile, die vorzugsweise identisch zueinander aufgebaut sind, wobei jede der zweiten Dipolhälften 2b, 3b beider Dipolstrahler 2, 3 aus einem solchen zweiten Metallteil gebildet ist. In diesem Fall besteht der Kreuzdipol 1 nur aus (genau) zwei verschiedenen Metallteilen. Es wäre auch möglich, dass er aus (genau) drei verschiedenen Metallteilen besteht. Dies würde dann gelten, wenn die zweiten Dipolhälften 2b, 3b beider Dipolstrahler 2, 3 aus unterschiedlichen Metallteilen bestehen würden.

Der Kreuzdipol 1 kann jede der gezeigten Halteeinrichtungen 25 (Klickhalter, Schiebehalter, Umspritzen, usw.) umfassen.

In diesem Zusammenhang wird auch erwähnt, dass der Dipolsignalflügel 11 des zweiten Dipolstrahlers 3 auch unter dem Dipolmasseflügel 5 des ersten Dipolstrahlers 2 hindurch tauchen könnte.

Figur 14 zeigt eine räumliche Darstellung der erfindungsgemäßen Antennenanordnung 30, die zumindest zwei dual-polarisierte Kreuzdipole 1a, 1b aufweist.

Grundsätzlich könnte die Antennenanordnung 1 auch lediglich einen dual-polarisierten Kreuzdipol 1 aufweisen.

Die Antennenanordnung 30 umfasst dabei zumindest einen Grundkörper 15. Auf diesem zumindest einen Grundkörper 15 sind der erste und der zumindest eine zweite dual-polarisierte Kreuzdipol 1a, 1b angeordnet. Ein zweites Ende 6b des Signalanschlussträgers 6 des ersten Dipolstrahlers 2 des ersten dual-polarisierten Kreuzdipols 1a ist galvanisch über ein erste Verbindung 31 mit einem zweiten Ende 6b des Signalanschlussträgers 6 des ersten Dipolstrahlers 2 des zweiten dual-polarisierten Kreuzdipols 1b verbunden. Umgekehrt gilt, dass ein zweites Ende 10b des Signalanschlussträgers 10 des ersten Dipolstrahlers 2 des ersten dual-polarisierten Kreuzdipols 1a galvanisch über eine zweite Verbindung 32 mit einem zweiten Ende 10b des Signalanschlussträgers 10 des zweiten Dipolstrahlers 3 des zweiten dual-polarisierten Kreuzdipols 1b galvanisch verbunden ist. Beide Verbindungen 32 sind dabei galvanisch getrennt.

Ein erstes Hochfrequenzsignal ist dabei in die erste Verbindung 31 ein- oder auskoppelbar, wohingegen ein zweites Hochfrequenzsignal in die zweite Verbindung 32 ein- oder auskoppelbar ist.

Das zweite Ende 4b des Masseanschlussträgers 4 des ersten Dipolstrahlers 2 des ersten und zweiten dual-polarisierten Kreuzdipols 1a, 1b ist galvanisch oder kapazitiv oder induktiv mit einer Signalmasse des ersten Hochfrequenzsignals und/oder mit einer Masse des zumindest einen Grundkörpers 15 verbunden. Umgekehrt gilt, dass das zweite Ende 8b des Masseanschlussträgers 8 des zweiten Dipolstrahlers 3 des ersten und zweiten dual-polarisierten Kreuzdipols 1a, 1b galvanisch oder kapazitiv oder induktiv mit einer Signalmasse des zweiten Hochfrequenzsignals und/oder mit einer Masse des zumindest einen Grundkörpers 15 verbunden ist.

Die Einkopplung des ersten und/oder zweiten Hochfrequenzsignals erfolgt vorzugsweise in der Mitte der ersten Verbindung 31 bzw. der zweiten Verbindung 32.

In den Figuren 22A, 22B und 22C wird ein weiteres Ausführungsbeispiel der erfindungsgemäßen Antennenanordnung 30 beschrieben, die zumindest zwei dual-polarisierte Kreuzdipole 1a, 1b aufweist.

Der Signalanschlussträger 6 des ersten Dipolstrahlers 2 des ersten dual-polarisierten Kreuzdipols 1, 1a und der Signalanschlussträgers 6 des ersten Dipolstrahlers 2 des zweiten dual-polarisierten Kreuzdipols 1, 1b sind zusammen mit ihrer ersten Verbindung 31 einteilig aus einem gemeinsamen Biege- und/oder Stanz- und/oder Laser- und/oder Kantteil gebildet. Es handelt sich bei ihnen um einen einzigen Körper.

Selbiges gilt auch für den Signalanschlussträger 10 des zweiten Dipolstrahlers 3. Der Signalanschlussträger 10 des zweiten Dipolstrahlers 3 des ersten dual-polarisierten Kreuzdipols 1, 1a und der Signalanschlussträgers 10 des zweiten Dipolstrahlers 3 des zweiten dual-polarisierten Kreuzdipols 1, 1b sind zusammen mit ihrer zweiten Verbindung 32 einteilig aus einem gemeinsamen Biege- und/oder Stanz- und/oder Laser- und/oder Kantteil gebildet. Es handelt sich bei ihnen um einen einzigen Körper.

Die Speisung erfolgt wie bereits beschrieben.

Die Masseanschlussträger 4, 8 beider Dipolstrahler 2, 3 des ersten dual-polarisierten Kreuzdipols 1, 1a und die Masseanschlussträger 4, 8 beider Dipolstrahler 2, 3 des zweiten dual-polarisierten Kreuzdipols 1, 1b sind über eine dritte Verbindung 33 miteinander galvanisch verbunden und zusammen mit dieser dritten Verbindung 33 einteilig aus einem gemeinsamen Biege- und/oder Stanz- und/oder Laser- und/oder Kantteil gebildet. Es handelt sich bei ihnen um einen einzigen Körper.

Nachfolgend werden nochmals kurz die wichtigsten Punkte des dual-polarisierten Kreuzdipols 1 gesondert dargestellt. Die Speisung des jeweiligen Signalanschlussträgers 6 bzw. 10 erfolgt ausschließlich an deren zweitem Ende 6b bzw. 10b. Auch der Masseanschluss an die Masseanschlussträger 4 bzw. 8 erfolgt ausschließlich an deren zweitem Ende 4b, 8b. Unter dem Begriff "Ende" wird eine Länge von weniger als 30% oder 20% oder 10% oder 5% der Gesamtlänge verstanden.

Der dual-polarisierte Kreuzdipol 1 ist kabelfrei ausgestaltet. Dies bedeutet, dass sich keine Anschlusskabel von den zweiten Enden 4b, 6b, 8b, 10b der Masseanschlussträger 4 bzw. 8 oder der Signalanschlussträger 6 bzw. 10 in Richtung der jeweiligen Dipolsignalflügel 7 bzw. 11 oder in Richtung der Dipolmasseflügel 5 bzw. 9 erstrecken.

Der dual-polarisierte Kreuzdipol 1 ist außerdem frei von etwaigen zusätzlichen gelöteten elektrischen Verbindungsstücken (z.B. zusätzliche Verbindungsbleche), die unterschiedliche Teile einer Dipolhälfte 2a, 2b bzw. 3a, 3b elektrisch leitend mit anderen Teilen einer anderen oder derselben Dipolhälfte 2a, 2b bzw. 3a, 3b miteinander verbinden. Jede Dipolhälfte 2a, 2b bzw. 3a, 3b ist einteilig ausgebildet. Grundsätzlich können dabei die ersten Dipolhälften 2a und 3a des ersten und zweiten Dipolstrahlers 2, 3 gemeinsam aus einem einteiligen (Blech-) Teil gebildet sein. Unter einer einteiligen Ausbildung sind gerade eben nicht zwei verschiedene Elemente zu verstehen, die mittels einer Lötverbindung zusammengefügt sind.

Durch diese Merkmale ist der Aufbau stark vereinfacht. Der dual-polarisierte Kreuzdipol 1 ist dabei insbesondere ohne Lötstellen ausgeführt. Die einzigen Lötstellen dienen zum Anschluss der zweiten Enden 4b, 8b bzw. 6b, 10b an die entsprechende Signal- bzw. Bezugsmasse oder an das entsprechende erste bzw. zweite Hochfrequenzsignal.

Durch einen solchen Aufbau werden am Fußpunkt (Standfuß 13) des Kreuzdipols 1 sehr hohe Isolationswerte von mindestens -20dB, -30dB, -40dB erreicht. In Gruppenanordnungen werden zudem weitere Freiheitsgrade bei der Entkopplung zwischen verschiedenen Dipolstrahlern 2, 3 ermöglicht, da das elektrische Phasenzentrum und das mechanische Zentrum durch unterschiedliche Bereiche verlaufen.

Der dual-polarisierte Kreuzdipol 1 kann dabei in Draufsicht Abmessungen von λ/2 x λ/2 aufweisen, wohingegen ein Abstand zwischen den Dipolsignalflügeln 7, 11 bzw. den Dipolmasseflügeln 5 bzw. 9 gegenüber dem zumindest einen Grundkörper 15 ungefähr λ/4 beträgt. Der Wortlaut "ungefähr" ist dahingehend zu verstehen, dass Abweichungen von vorzugsweise weniger als +/- 25%, 10%, 5% noch mit eingeschlossen sind. Der zumindest eine Grundkörper 15 weist beispielsweise eine Größe von λ x λ auf. Als λ wird dabei vorzugsweise die Mittenfrequenz bezeichnet, in welcher der Kreuzdipol 1 betrieben wird.

In Figur 18A, deren Ausführungsform nicht unter den Schutzumfang des Anspruchs 1 fällt, ist gezeigt, dass der Kreuzdipol 1 aus Leiterplatten 50, 51, 52 aufgebaut ist. Der Masseanschlussträger 4 des ersten Dipolstrahlers 2 und der Signalanschlussträger 6 des ersten Dipolstrahlers 2 können auch als Leiterbahnen 50a, auf verschiedenen, sich gegenüberliegenden Seiten einer ersten Leiterplatte 50 ausgebildet sein. Insbesondere handelt es sich bei den Leiterbahnen 50a um Kupferflächen, die auf einem Dielektrikum angeordnet sind und durch das Dielektrikum voneinander getrennt sind.

Der Masseanschlussträger 8 des zweiten Dipolstrahlers 3 und der Signalanschlussträger 10 des zweiten Dipolstrahlers 3 können auch als Leiterbahnen 51a, auf verschiedenen, sich gegenüberliegenden Seiten einer zweiten Leiterplatte 51 ausgebildet sein.

Der Dipolmasseflügel 5 und der Dipolsignalflügel 7 des ersten Dipolstrahlers 2 können als Leiterbahnen 52a, 52b auf einer ersten Seite 52' einer dritten Leiterplatte 52 ausgebildet sein. In diesem Ausführungsbeispiel sind auch der Dipolmasseflügel 9 und der Dipolsignalflügel 11 des zweiten Dipolstrahlers 3 als Leiterbahnen 52c, 52d auf der ersten Seite 52' der dritten Leiterplatte 52 ausgebildet.

Es wäre allerdings auch möglich, dass der Dipolmasseflügel 9 und der Dipolsignalflügel 11 des zweiten Dipolstrahlers 3 als Leiterbahnen 52c, 52d auf einer zweiten Seite 52" der dritten Leiterplatte 52 ausgebildet sind.

Die erste Leiterplatte 50 verläuft senkrecht zur dritten Leiterplatte 52. Die zweite Leiterplatte 51 verläuft senkrecht zu dritten Leiterplatte 52. Die erste Leiterplatte 50 ist mit der dritten Leiterplatte 52, insbesondere auf der ersten Seite 52' der dritten Leiterplatte 52 mit dieser verlötet oder elektromagnetisch verkoppelt, sodass der Masseanschlussträger 4 des ersten Dipolstrahlers 2 galvanisch oder induktiv oder kapazitiv mit dem Dipolmasseflügel 5 des ersten Dipolstrahlers 2 verbunden ist und sodass der Signalanschlussträger 6 des ersten Dipolstrahlers 2 galvanisch oder induktiv oder kapazitiv mit dem Dipolsignalflügel 7 des ersten Dipolstrahlers 2 verbunden ist.

Die zweite Leiterplatte 51 ist mit der dritten Leiterplatte 52, insbesondere auf der zweiten Seite 52" der dritten Leiterplatte 52 mit dieser verlötet oder elektromagnetisch verkoppelt, sodass der Masseanschlussträger 8 des zweiten Dipolstrahlers 3 galvanisch oder induktiv oder kapazitiv mit dem Dipolmasseflügel 9 des zweiten Dipolstrahlers 3 verbunden ist und sodass der Signalanschlussträger 10 des zweiten Dipolstrahlers 3 galvanisch oder induktiv oder kapazitiv mit dem Dipolsignalflügel 11 des zweiten Dipolstrahlers 3 verbunden ist. Die zweite Leiterplatte 51 könnte, wie in Figur 18B dargestellt, auch auf ersten Seite 52' der dritten Leiterplatte 52 mit dieser verlötet oder elektromagnetisch verkoppelt sein.

Figur 18B, deren Ausführungsform nicht unter den Schutzumfang des Anspruchs 1 fällt, ist zu entnehmen, dass der Dipolmasseflügel 9 des zweiten Dipolstrahlers 3 unter dem Dipolmasseflügel 5 des ersten Dipolstrahlers 2 hindurch taucht. Dies kann beispielsweise dadurch realisiert sein, dass z.B. der Dipolmasseflügel 9 im Überlappungsbereich mit dem Dipolmasseflügel 5 auf der zweiten Seite 52" der dritten Leiterplatte 52 verläuft, wohingegen der Dipolmasseflügel 5 auf der ersten Seite 52' der dritten Leiterplatte 52 verläuft. In Figur 18B sind dagegen die Leiterbahnen 52a, 52c der Dipolmasseflügel 5, 9 beider Dipolstrahler 2, 3 und die Leiterbahnen 52b, 52d der Dipolsignalflügel 7, 11 beider Dipolstrahler 2, 3 mit den jeweiligen Leiterbahnen 50a, 51a der Masseanschlussträger 4, 8 und der Signalanschlussträger 6, 10 beider Dipolstrahler 2, 3 auf einer Seite 52', 52" der dritten Leiterplatte 52, insbesondere auf der ersten Seite 52' verlötet. Die Leiterbahn 52c des Dipolmasseflügels 9 des zweiten Dipolstrahlers 3 wird mittels Durchkontaktierungen 53 auf die gegenüberliegende Seite 52", 52' der dritten Leiterplatte 52 geführt. In diesem Fall wechselt die Leiterbahn 52c des Dipolmasseflügels 9 des zweiten Dipolstrahlers 3 von der ersten Seite 52' auf die zweite Seite 52" der dritten Leiterplatte 52 (später kann sie wieder zurückwechseln). In diesem Bereich verläuft die Leiterbahn 52a des Dipolmasseflügels 5 des ersten Dipolstrahlers 2 weiterhin auf der ersten Seite 52' der dritten Leiterplatte 52. Die Leiterbahn 52c des Dipolmasseflügels 9 des zweiten Dipolstrahlers 3 taucht unter der Leiterbahn 52a des Dipolmasseflügels 5 des ersten Dipolstrahlers 2 hindurch. Dieser Sachverhalt ist in Figur 18C nochmals gesondert dargestellt.

Die dritte Leiterplatte 52 weist bevorzugt Eingriffsöffnungen auf, durch die die erste und die zweite Leiterplatte 50, 51 gesteckt werden können. Dadurch wird außerdem eine höhere Stabilität des Kreuzdipols 1 erreicht.

In Figur 18D ist ein weiteres Ausführungsbeispiel des Kreuzdipols 1 aus den Figuren 18A bis 18C, das nicht unter den Schutzumfang des Anspruchs 1 fällt, gezeigt. In diesem Fall verläuft der Dipolmasseflügel 5 des ersten Dipolstrahlers 2 zumindest über eine Teillänge auf beiden Seiten 52', 52" der dritten Leiterplatte 52. Eine Vielzahl von weiteren Durchkontaktierungen 54 verbindet die beiden Leiterbahnen 52a des Dipolmasseflügels 5 des ersten Dipolstrahlers 2 miteinander. Selbiges gilt auch für den Dipolmasseflügel 9 des zweiten Dipolstrahlers 3 und die Dipolsignalflügel 7, 11 beider Dipolstrahler 2, 3.

Alle vorgenannten Ausführungen würden ebenfalls für die Anordnung mit den Leiterplatten gelten.

In Figur 23 ist noch eine Antennenanordnung 30 beschrieben, die eine Vielzahl von weiteren Kreuzdipolen 1 umfasst. Die weiteren Kreuzdipole 1 können gemäß einem der vorherigen Beispiele aufgebaut sein. Die weiteren Kreuzdipole 1 sind in zumindest zwei Spalten 60 nebeneinander und in der jeweiligen Spalte 60 noch übereinander angeordnet. Gezeigt sind in diesem Ausführungsbeispiel acht Spalten 60. In jeder Spalte 60 sind mehrere weitere Kreuzdipole 1 angeordnet. In diesem Fall sind in jeder Spalte 60 acht weitere Kreuzdipole 1 angeordnet. Vorzugsweise sind in jeder Spalte 60 so viele weitere Kreuzdipole 1 angeordnet wie es Spalten 60 gibt. In diesem Fall sind die weiteren Kreuzdipole 1 schachbrettartig (in Spalten 60 und Zeilen 61) angeordnet. Neben acht Spalten 60 gibt es hier auch acht Zeilen 61. Die Anzahl kann allerdings beliebig variieren. Mehr Spalten 60 als Zeilen 61 oder mehr Zeilen 61 als Spalten 60.

In der Montageposition der Antennenanordnung 30 sind die weiteren Kreuzdipole 1 in einer Spalte 60 vertikal (übereinander) angeordnet und die weiteren Kreuzdipole 1 in einer Zeile 61 horizontal (nebeneinander) angeordnet.

Ein Abstand eines weiteren Kreuzdipols 1 innerhalb einer ersten Spalte 60 zu seinem benachbarten weiteren Kreuzdipol 1 in derselben Spalte 60 entspricht vorzugsweise dem Abstand eines weiteren Kreuzdipols 1 in einer anderen Spalte 60 zu seinem benachbarten weiteren Kreuzdipol 1 in derselben anderen Spalte 60. Vorzugsweise sind alle weiteren Kreuzdipole 1 in jeder Spalte 60 gleich weit von ihren Nachbarn beabstandet. Selbiges gilt vorzugsweise auch für die weiteren Kreuzdipole 1 in den verschiedenen Zeilen 61.

Die Anordnung dieser weiteren Kreuzdipole 1 erlaubt einen MIMO-Betrieb der Antennenanordnung 30. Die weiteren Kreuzdipole 1 sind bezüglich ihrer Dipolsignalflügel 7, 11 und ihrer Dipolmasseflügel 5, 9 vorzugsweise identisch ausgerichtet. Insbesondere sind die Dipolsignalflügel 7, 11 und die Dipolmasseflügel 5, 9 um ca. 45° zu den Spalten 60 (Vertikalachse der Antennenanordnung 30) bzw. zu den Zeilen 61 (Horizontalachse der Antennenanordnung 30) gedreht. Ein Abstand der Dipolsignalflügel 7, 11 und der Dipolmasseflügel 5, 9 der einzelnen weiteren Kreuzdipole 1 zu dem Grundkörper 15 ist vorzugsweise gleich.

Die gezeigten weiteren Kreuzdipole 1 sind insbesondere dazu ausgebildet, um in einem ersten Frequenzbereich (z.B. High-Band) betrieben zu werden.

Weiterhin gibt es noch andere Kreuzdipole 62, die ebenfalls gemäß einem der vorherigen Beispiele aufgebaut sein können. Diese anderen Kreuzdipole 62 arbeiten in einem zweiten Frequenzbereich (z.B. Low-Band). Der zweite Frequenzbereich ist niedriger als der erste Frequenzbereich. Insbesondere liegt die Mittenfrequenz des zweiten Frequenzbereichs unter der Mittenfrequenz des ersten Frequenzbereichs.

Die anderen Kreuzdipole 62 sind in diesem Fall gemäß dem Beispiel aus Figur 15D aufgebaut, auf das hiermit verwiesen wird. Der jeweilige andere Kreuzdipol 62 ist größer als die weiteren Kreuzdipole 1. Vorzugsweise ist er mehr als doppelt oder dreimal so groß. Dies gilt insbesondere für die Länge der jeweiligen Dipolsignalflügel 7, 11 und der Dipolmasseflügel 5, 9. Diese sind bei den anderen Kreuzdipolen 62 entsprechend (mehr als 2-mal oder mehr als 3-mal) länger als bei den weiteren Kreuzdipolen 1. Bei den dargestellten anderen Kreuzdipolen 62 gilt dies dann für die einzelnen Flügelsegmente 5', 5", 7', 7" des Dipolmasseflügels 5 und des Dipolsignalflügels 7 des ersten Dipolstrahlers 2 und für die einzelnen Flügelsegmente 9', 9", 11', 11" des Dipolmasseflügels 9 und des Dipolsignalflügels 11 des zweiten Dipolstrahlers 3.

Die anderen Kreuzdipole 62 sind in diesem Ausführungsbeispiel zwischen zwei Spalten 60 und zwischen zwei Zeilen 61 der weiteren Kreuzdipole 1 angeordnet. Folglich sind die anderen Kreuzdipole 62 sowohl horizontal als auch vertikal versetzt zu den benachbarten weiteren Kreuzdipolen 1 angeordnet.

Die einzelnen Flügelsegmente 5', 5", 7', 7" des Dipolmasseflügels 5 und des Dipolsignalflügels 7 des ersten Dipolstrahlers 2 und die einzelnen Flügelsegmente 9', 9", 11', 11" des Dipolmasseflügels 9 und des Dipolsignalflügels 11 des zweiten Dipolstrahlers 3 der anderen Kreuzdipole 62 verlaufen vorzugsweise parallel bzw. senkrecht zu den Spalten 60 (Vertikalachse der Antennenanordnung 30) bzw. zu den Zeilen 61 (Horizontalachse der Antennenanordnung 30).

Die einzelnen Flügelsegmente 5', 5", 7', 7" des Dipolmasseflügels 5 und des Dipolsignalflügels 7 des ersten Dipolstrahlers 2 und die einzelnen Flügelsegmente 9', 9", 11', 11" des Dipolmasseflügels 9 und des Dipolsignalflügels 11 des zweiten Dipolstrahlers 3 der anderen Kreuzdipole 62 verlaufen vorzugsweise in einem Abstandsraum (zwischen zwei Zeilen bzw. zwischen zwei Spalten) zwischen den weiteren Kreuzdipolen 1.

Ein Abstand zwischen den einzelnen Flügelsegmenten 5', 5", 7', 7" des Dipolmasseflügels 5 und des Dipolsignalflügels 7 des ersten Dipolstrahlers 2 und der einzelnen Flügelsegmente 9', 9", 11', 11" des Dipolmasseflügels 9 und des Dipolsignalflügels 11 des zweiten Dipolstrahlers 3 der anderen Kreuzdipole 62 zu dem Grundkörper 15 ist vorzugsweise größer (oder kleiner oder gleich) als ein Abstand der Dipolsignalflügel 7, 11 und der Dipolmasseflügel 5, 9 der weiteren Kreuzdipole 1 zu dem Grundkörper 15.

Für den Fall, dass die Antennenanordnung 30 aus Figur 23 keine (anderen) Kreuzdipole 62 gemäß Figur 15D aufweist, sondern solche, die über keine Flügelsegmente 5', 5", 7', 7" bzw. 9', 9", 11', 11" verfügen, sind diese anderen Kreuzdipole 62 derart gedreht, dass die Dipolsignalflügel 7, 11 und die Dipolmasseflügel 5, 9 parallel bzw. senkrecht zu den Spalten 60 (Vertikalachse der Antennenanordnung 30) bzw. zu den Zeilen 61 (Horizontalachse der Antennenanordnung 30) verlaufen.

Ein Abstand zwischen zwei benachbarten (sowohl horizontal benachbart als auch vertikal benachbart) anderen Kreuzdipolen 62 ist größer als ein Abstand zwischen zwei benachbarten weiteren Kreuzdipolen 1.

In diesem Ausführungsbeispiel gibt es zwei Spalten mit anderen Kreuzdipolen 62, wobei in jeder Spalte zwei andere Kreuzdipole 62 angeordnet sind. Folglich kann hier auch von zwei Zeilen gesprochen werden. Es können aber auch mehr Spalten und/oder Zeilen mit anderen Kreuzdipolen 62 vorhanden sein.

Die Masseanschlussträger 4, 8 beider Dipolstrahler 2, 3 aller weiteren Kreuzdipole in einer Spalte 60 und/oder einer Zeile 61 sind optional über eine Verbindung miteinander galvanisch verbunden und zusammen mit dieser Verbindung einteilig aus einem gemeinsamen Biege- und/oder Stanz- und/oder Laser- und/oder Kantteil gebildet. Selbiges kann auch für die anderen Kreuzdipole 62 gelten.

Selbiges könnte optional auch für die Signalanschlussträger 10 der ersten Dipolstrahler 2 der weiteren Kreuzdipole 1 zumindest in einer Spalte 60 gelten. Auch für die anderen Kreuzdipole 62 könnte dies gelten. In diesem Fall würde eine gemeinsame Speisung der ersten Dipolstrahler 2 erfolgen.

Dies könnte optional auch für die Signalanschlussträger 10 der zweiten Dipolstrahler 3 der weiteren Kreuzdipole 1 zumindest in einer Spalte 60 gelten. Auch für die anderen Kreuzdipole 62 könnte dies gelten. In diesem Fall würde eine gemeinsame Speisung der zweiten Dipolstrahler 3 erfolgen.

Bevorzugt ist der dual-polarisierte Kreuzdipol 1 frei von einem Balun.

Weiterhin ist bevorzugt für jeden Dipolsignalflügel 7, 11 genau ein Signalanschlussträger 6, 10 vorgesehen. In diesem Fall gibt es genauso viele Signalanschlussträger 6, 10 wie Dipolsignalflügel 7, 11. Über diese Signalanschlussträger 6, 10 erfolgt auch (ausschließlich) die Speisung. Selbiges kann auch für jeden Dipolmasseflügel 5, 9 gelten.

Die Dipolsignalflügel 7, 11 stehen dabei bevorzugt nur mit ihrem genau einen Signalanschlussträger 6, 10 in Kontakt. Sie könnten auch zusätzlich mit dem Signalanschlussträger 6, 10 des anderen Dipolstrahlers 2, 3 in Kontakt stehen. Dies gilt dann, wenn die Signalanschlussträger 6, 10 einteilig ausgebildet sind. Dies kann auch für die Masseanschlussträger 4, 8 und die Dipolmasseflügel 5, 9 gelten.

Die Dipolsignalflügel 7, 11 sind dabei frei von weiteren Anschlüssen. Selbiges gilt auch für die Dipolmasseflügel 5, 9. Zusätzliche Anschlüsse zur Speisung oder zur Kontaktierung mit einer Masse sind nicht vorgesehen.

Der erste Dipolstrahler 2 und der zweite Dipolstrahler 3 umfassen bevorzugt jeweils nur genau einen Masseanschlussträger 4, 8 und jeweils nur genau einen Signalanschlussträger 6, 10.

Ein erstes Ende 5a des Dipolmasseflügels 5 ist nur mit genau einem weiteren Element (erstes Ende 4a des Masseanschlussträgers 4) verbunden. Ein erstes Ende 7a des Dipolsignalflügels 7 ist nur mit genau einem weiteren Element (erstes Ende 6a des Signalanschlussträgers 6) verbunden. Selbiges gilt auch für den Dipolmasseflügel 9 und den Dipolsignalflügel 11.

Ein elektrisches Feld zwischen Signalanschlussträger 6 und dem Masseanschlussträger 4 verläuft in dieselbe Richtung wie zwischen dem Dipolmasseflügel 5 und dem Dipolsignalflügel 7.

Ein elektrisches Feld zwischen Signalanschlussträger 10 und dem Masseanschlussträger 8 verläuft in dieselbe Richtung wie zwischen dem Dipolmasseflügel 9 und dem Dipolsignalflügel 11.

Die Erfindung ist nicht auf die beschriebenen Ausführungsbeispiele beschränkt. Im Rahmen der Erfindung sind alle beschriebenen und/oder gezeichneten Merkmale beliebig im Rahmen des Schutzumfangs des Anspruchs 1 miteinander kombinierbar.

## Patentansprüche

1. Dual-polarisierter Kreuzdipol (1) mit den folgenden Merkmalen:
- der dual-polarisierte Kreuzdipol (1) umfasst einen ersten Dipolstrahler (2) und einen zweiten Dipolstrahler (3);
- der erste Dipolstrahler (2) umfasst zwei Dipolhälften (2a, 2b) und der zweite Dipolstrahler (3) umfasst zwei Dipolhälften (3a, 3b);
- die erste Dipolhälfte (2a) des ersten Dipolstrahlers (2) umfasst einen Masseanschlussträger (4) und einen Dipolmasseflügel (5), wobei ein erstes Ende (5a) des Dipolmasseflügels (5) mit einem ersten Ende (4a) des Masseanschlussträgers (4) verbunden ist und wobei ein zweites Ende (4b) des Masseanschlussträgers (4), das dem ersten Ende (4a) gegenüberliegt, an zumindest einem Grundkörper (15) anordenbar ist;
- die zweite Dipolhälfte (2b) des ersten Dipolstrahlers (2) umfasst einen Signalanschlussträger (6) mit einem ersten Ende (6a) und einem gegenüberliegenden zweiten Ende (6b) und einen Dipolsignalflügel (7), wobei ein erstes Ende (7a) des Dipolsignalflügels (7) mit dem ersten Ende (6a) des Signalanschlussträgers (6) verbunden ist;
- die erste Dipolhälfte (3a) des zweiten Dipolstrahlers (3) umfasst einen Masseanschlussträger (8) und einen Dipolmasseflügel (9), wobei ein erstes Ende (9a) des Dipolmasseflügels (9) mit einem ersten Ende (8a) des Masseanschlussträgers (8) verbunden ist und wobei ein zweites Ende (8b) des Masseanschlussträgers (8), das dem ersten Ende (8a) gegenüberliegt, an dem zumindest einen Grundkörper (15) anordenbar ist;
- die zweite Dipolhälfte (3b) des zweiten Dipolstrahlers (3) umfasst einen Signalanschlussträger (10) mit einem ersten Ende (10a) und einem gegenüberliegenden zweiten Ende (10b) und einen Dipolsignalflügel (11), wobei ein erstes Ende (11a) des Dipolsignalflügels (11) mit dem ersten Ende (10a) des Signalanschlussträgers (10) verbunden ist;
- der Signalanschlussträger (6) des ersten Dipolstrahlers (2) verläuft parallel oder mit einer Komponente überwiegend parallel zum Masseanschlussträger (4) des ersten Dipolstrahlers (2) und der Signalanschlussträger (10) des zweiten Dipolstrahlers (3) verläuft parallel oder mit einer Komponente überwiegend parallel zum Masseanschlussträger (8) des zweiten Dipolstrahlers (3);
- der Dipolsignalflügel (7) und der Dipolmasseflügel (5) des ersten Dipolstrahlers (2) verlaufen in entgegengesetzter Richtung;
- der Dipolsignalflügel (11) und der Dipolmasseflügel (9) des zweiten Dipolstrahlers (3) verlaufen in entgegengesetzter Richtung;
- der Dipolsignalflügel (11) des zweiten Dipolstrahlers (3) taucht unter dem Dipolsignalflügel (7) des ersten Dipolstrahlers (2) hindurch, oder
der Dipolmasseflügel (9) des zweiten Dipolstrahlers (3) taucht unter dem Dipolmasseflügel (5) des ersten Dipolstrahlers (2) hindurch, oder
der Dipolmasseflügel (5) des ersten Dipolstrahlers (2) taucht unter dem Dipolsignalflügel (11) des zweiten Dipolstrahlers (3) hindurch, oder
der Dipolsignalflügel (11) des zweiten Dipolstrahlers (3) taucht unter dem Dipolmasseflügel (5) des ersten Dipolstrahlers (2) hindurch;
- die Dipolsignalflügel (7, 11) sind frei von weiteren Anschlüssen und die Dipolmasseflügel (5, 9) sind frei von weiteren Anschlüssen;
- die erste Dipolhälfte (2a) des ersten Dipolstrahlers (2) ist einteilig ausgebildet und die zweite Dipolhälfte (2b) des ersten Dipolstrahlers (2) ist einteilig ausgebildet;
- die erste Dipolhälfte (3a) des zweiten Dipolstrahlers (3) ist einteilig ausgebildet und die zweite Dipolhälfte (3b) des zweiten Dipolstrahlers (3) ist einteilig ausgebildet.

2. Dual-polarisierter Kreuzdipol (1) nach Anspruch 1,
**gekennzeichnet durch** die folgenden Merkmale:
- die Dipolsignalflügel (7, 11) beider Dipolstrahler (2, 3) und/oder die Dipolmasseflügel (5, 9) beider Dipolstrahler (2, 3) liegen zumindest mit dem größten Teil ihrer Längserstreckung in einer gemeinsamen Ebene oder in zumindest zwei verschiedenen Ebenen, die parallel zueinander angeordnet; und/oder
- die Dipolsignalflügel (7, 11) beider Dipolstrahler (2, 3) und/oder die Dipolmasseflügel (5, 9) beider Dipolstrahler (2, 3) sind im Querschnitt rechteckig, wobei die längeren Seiten des Recktecks parallel oder mit einer Komponente überwiegend parallel zum zumindest einen Grundkörper (15) verlaufen und wobei die kürzeren Seiten des Rechtecks senkrecht oder mit einer Komponente überwiegend senkrecht zum zumindest einen Grundköper (15) verlaufen.

3. Dual-polarisierter Kreuzdipol (1) nach einem der vorherigen Ansprüche, **gekennzeichnet durch** die folgenden Merkmale:
- der Dipolsignalflügel (7) und der Dipolmasseflügel (5) des ersten Dipolstrahlers (2) weisen über eine Teillänge eine Verbreiterung auf; und/oder
der Dipolsignalflügel (11) und der Dipolmasseflügel (9) des zweiten Dipolstrahlers (3) weisen über eine Teillänge eine Verbreiterung auf;
und/oder
- der Dipolsignalflügel (7) und der Dipolmasseflügel (5) des ersten Dipolstrahlers (2) weisen an ihren offenen zweiten Enden (7b, 5b), die gegenüberliegend von den ersten Enden (7a, 5a) angeordnet sind, die mit dem Signalanschlussträger (6) und Masseanschlussträger (4) des ersten Dipolstrahlers (2) verbunden sind, jeweils einen, über eine Teillänge verlaufenden gebogenen Abschnitt auf, wobei diese Abschnitte von dem zweiten Ende (4b) des Masseanschlussträgers (4) weg gebogen sind; und/oder
der Dipolsignalflügel (11) und der Dipolmasseflügel (9) des zweiten Dipolstrahlers (3) weisen an ihren offenen zweiten Enden (11b, 9b), die gegenüberliegend von den ersten Enden (11a, 9a) angeordnet sind, die mit dem Signalanschlussträger (10) und Masseanschlussträger (8) des zweiten Dipolstrahlers (3) verbunden sind, jeweils einen, über eine Teillänge verlaufenden gebogenen Abschnitt auf, wobei diese Abschnitte von dem zweiten Ende (8b) des Masseanschlussträgers (8) weg gebogen sind.

4. Dual-polarisierter Kreuzdipol (1) nach einem der vorherigen Ansprüche, **gekennzeichnet durch** die folgenden Merkmale:
- der Dipolsignalflügel (7) des ersten Dipolstrahlers (2) ist in zumindest zwei Segmente (7₁, 7₂) gegliedert, die parallel oder mit einer Komponente überwiegend parallel zueinander verlaufen, wobei diese Segmente (7₁, 7₂) in unterschiedlichen Ebenen angeordnet sind und über zumindest ein Zwischensegment (7₃) miteinander verbunden sind, wodurch sich ein stufenförmiger Verlauf ergibt; und/oder
- der Dipolmasseflügel (5) des ersten Dipolstrahlers (2) ist in zumindest zwei Segmente (5₁, 5₂) gegliedert, die parallel oder mit einer Komponente überwiegend parallel zueinander verlaufen, wobei diese Segmente (5₁, 5₂) in unterschiedlichen Ebenen angeordnet und über zumindest ein Zwischensegment (5₃) miteinander verbunden sind, wodurch sich ein stufenförmiger Verlauf ergibt; und/oder
- der Dipolsignalflügel (11) des zweiten Dipolstrahlers (3) ist in zumindest zwei Segmente (11₁, 11₂) gegliedert, die parallel oder mit einer Komponente überwiegend parallel zueinander verlaufen, wobei diese Segmente (11₁, 11₂) in unterschiedlichen Ebenen angeordnet und über zumindest ein Zwischensegment (11₃) miteinander verbunden sind, wodurch sich ein stufenförmiger Verlauf ergibt; und/oder
- der Dipolmasseflügel (9) des zweiten Dipolstrahlers (3) ist in zumindest zwei Segmente (9₁, 9₂) gegliedert, die parallel oder mit einer Komponente überwiegend parallel zueinander verlaufen, wobei diese Segmente (9₁, 9₂) in unterschiedlichen Ebenen angeordnet sind und über zumindest ein Zwischensegment (9₃) miteinander verbunden sind, wodurch sich ein stufenförmiger Verlauf ergibt.

5. Dual-polarisierter Kreuzdipol (1) nach Anspruch 4, **gekennzeichnet durch** die folgenden Merkmale:
- ein erstes Segment (7₁) des Dipolsignalflügels (7) des ersten Dipolstrahlers (2), welches an das erste Ende (6a) des Signalanschlussträgers (6) des ersten Dipolstrahlers (2) anschließt, ist näher oder entfernter an dem zweiten Ende (6b) des Signalanschlussträgers (6) angeordnet als das erste Ende (6a) des Signalanschlussträgers (6), wodurch der Dipolsignalflügel (7) des ersten Dipolstrahlers (2) über eine Teillänge einen U-förmigen Verlauf aufweist; und/oder
- ein erstes Segment (5₁) des Dipolmasseflügels (5) des ersten Dipolstrahlers (2), welches an das erste Ende (4a) des Masseanschlussträgers (4) des ersten Dipolstrahlers (2) anschließt, ist näher oder entfernter an dem zweiten Ende (4b) des Masseanschlussträgers (4) angeordnet als das erste Ende (4a) des Masseanschlussträgers (4), wodurch der Dipolmasseflügel (5) des ersten Dipolstrahlers (2) über eine Teillänge einen U-förmigen Verlauf aufweist; und/oder
- ein erstes Segment (11₁) des Dipolsignalflügels (11) des zweiten Dipolstrahlers (3), welches an das erste Ende (10a) des Signalanschlussträgers (10) des zweiten Dipolstrahlers (3) anschließt, ist näher oder entfernter an dem zweiten Ende (10b) des Signalanschlussträgers (10) angeordnet als das erste Ende (10a) des Signalanschlussträgers (10), wodurch der Dipolsignalflügel (11) des zweiten Dipolstrahlers (3) über eine Teillänge einen U-förmigen Verlauf aufweist; und/oder
- ein erstes Segment (9i) des Dipolmasseflügels (9) des zweiten Dipolstrahlers (3), welches an das erste Ende (8a) des Masseanschlussträgers (8) des zweiten Dipolstrahlers (3) anschließt, ist näher oder entfernter an dem zweiten Ende (8b) des Masseanschlussträgers (8) angeordnet als das erste Ende (8a) des Masseanschlussträgers (8), wodurch der Dipolmasseflügel (9) des zweiten Dipolstrahlers (3) über eine Teillänge einen U-förmigen Verlauf aufweist.

6. Dual-polarisierter Kreuzdipol (1) nach einem der vorherigen Ansprüche, **gekennzeichnet durch** die folgenden Merkmale:
- der Dipolsignalflügel (7) des ersten Dipolstrahlers (2) weist eine Länge und/oder einen Abstand gegenüber dem zweiten Ende (4b) des Masseanschlussträgers (4) des ersten Dipolstrahlers (2) auf, die bzw. der größer ist als 0,10λ und die bzw. der kleiner ist als 0,45λ und vorzugsweise 0,25λ entspricht, wobei λ die Mittenfrequenz eines über den ersten Dipolstrahler (2) aussendbaren ersten Hochfrequenzsignals ist; und/oder
- der Dipolmasseflügel (5) des ersten Dipolstrahlers (2) weist eine Länge und/oder einen Abstand gegenüber dem zweiten Ende (4b) des Masseanschlussträgers (4) des ersten Dipolstrahlers (2) auf, die bzw. der größer ist als 0,10λ und die bzw. der kleiner ist als 0,45λ und vorzugsweise 0,25λ entspricht, wobei λ die Mittenfrequenz eines über den ersten Dipolstrahler (2) aussendbaren ersten Hochfrequenzsignals ist; und/oder
- der Dipolsignalflügel (11) des zweiten Dipolstrahlers (3) weist eine Länge und/oder einen Abstand gegenüber dem zweiten Ende (8b) des Masseanschlussträgers (8) des zweiten Dipolstrahlers (3) auf, die bzw. der größer ist als 0,10λ und die bzw. der kleiner ist als 0,45λ und vorzugsweise 0,25λ entspricht, wobei λ die Mittenfrequenz eines über den zweiten Dipolstrahler (3) aussendbaren zweiten Hochfrequenzsignals ist; und/oder
- der Dipolmasseflügel (9) des zweiten Dipolstrahlers (3) weist eine Länge und/oder einen Abstand gegenüber dem zweiten Ende (8b) des Masseanschlussträgers (8) des zweiten Dipolstrahlers (3) auf, die bzw. der größer ist als 0,10λ und die bzw. der kleiner ist als 0,45λ und vorzugsweise 0,25λ entspricht, wobei λ die Mittenfrequenz eines über den zweiten Dipolstrahler (3) aussendbaren zweiten Hochfrequenzsignals ist.

7. Dual-polarisierter Kreuzdipol (1) nach einem der vorherigen Ansprüche, **gekennzeichnet durch** die folgenden Merkmale:
- der Masseanschlussträger (4) des ersten Dipolstrahlers (2) und der Masseanschlussträger (8) des zweiten Dipolstrahlers (3) sind an ihrem zweiten Ende (4b, 8b) elektrisch leitend miteinander verbunden und insgesamt einteilig ausgebildet; und/oder
- der Signalanschlussträger (6) des ersten Dipolstrahlers (2) und der Signalanschlussträger (10) des zweiten Dipolstrahlers (3) sind an ihrem ersten Ende (6a, 10a) elektrisch leitend miteinander verbunden und insgesamt einteilig ausgebildet.

8. Dual-polarisierter Kreuzdipol (1) nach Anspruch 7, **gekennzeichnet durch** das folgende Merkmal:
- der Masseanschlussträger (4) des ersten Dipolstrahlers (2) und der Masseanschlussträger (8) des zweiten Dipolstrahlers (3) sind ausschließlich an ihrem jeweiligen zweiten Ende (4b, 8b) elektrisch leitend miteinander verbunden, wobei der Masseanschlussträger (4) des ersten Dipolstrahlers (2) und der Masseanschlussträger (8) des zweiten Dipolstrahlers (3) zwischen ihren zweiten Enden (4b, 8b) und den ersten Enden (4a, 8a) **durch** einen Längsschlitz (14) galvanisch voneinander getrennt sind.

9. Dual-polarisierter Kreuzdipol (1) nach einem der vorherigen Ansprüche, **gekennzeichnet durch** die folgenden Merkmale:
- der Masseanschlussträger (4) des ersten Dipolstrahlers (2) ist zumindest entlang einer Teillänge oder entlang der gesamten Länge breiter als der Signalanschlussträger (6) des ersten Dipolstrahlers (2); und/oder
- der Masseanschlussträger (8) des zweiten Dipolstrahlers (3) ist zumindest entlang einer Teillänge oder entlang der gesamten Länge breiter als der Signalanschlussträger (10) des zweiten Dipolstrahlers (3).

10. Dual-polarisierter Kreuzdipol (1) nach einem der vorherigen Ansprüche, **gekennzeichnet durch** die folgenden Merkmale:
- der Masseanschlussträger (4) des ersten Dipolstrahlers (2) weist an seinem zweiten Ende (4b) eine Öffnung (17) auf;
der Signalanschlussträger (6) des ersten Dipolstrahlers (2) ist mit seinem zweiten Ende (6b) **durch** die Öffnung (17) hindurchgeführt, sodass sowohl das zweite Ende (6b) des Signalanschlussträgers (6) des ersten Dipolstrahlers (2) als auch das zweite Ende (4b) des Masseanschlussträgers (4) des ersten Dipolstrahlers (2) in derselben Ebene enden und auf derselben Seite des zumindest einen Grundkörpers (15) anordenbar sind; und
- der Masseanschlussträger (8) des zweiten Dipolstrahlers (3) weist an seinem zweiten Ende (8b) eine Öffnung (18) auf;
der Signalanschlussträger (10) des zweiten Dipolstrahlers (3) ist mit seinem zweiten Ende (10b) **durch** die Öffnung (18) hindurchgeführt, sodass sowohl das zweite Ende (10b) des Signalanschlussträgers (10) des zweiten Dipolstrahlers (3) als auch das zweite Ende (8b) des Masseanschlussträgers (8) des zweiten Dipolstrahlers (3) in derselben Ebene enden und auf derselben Seite des zumindest einen Grundkörpers (15) anordenbar sind, wodurch der dual-polarisierte Kreuzdipol (1) als SMD-Bauteil ausgebildet ist.

11. Dual-polarisierter Kreuzdipol (1) nach einem der Ansprüche 1 bis 9, **gekennzeichnet durch** die folgenden Merkmale:
- das zweite Ende (6b) des Signalanschlussträgers (6) des ersten Dipolstrahlers (2) steht über das zweite Ende (4b) des Masseanschlussträgers (4) des ersten Dipolstrahlers (2) über, sodass der zumindest eine Grundkörper (15) durch das zweite Ende (6b) des Signalanschlussträgers (6) des ersten Dipolstrahlers (2) durchsetzbar ist; und
- das zweite Ende (10b) des Signalanschlussträgers (10) des zweiten Dipolstrahlers (3) steht über das zweite Ende (8b) des Masseanschlussträgers (8) des zweiten Dipolstrahlers (3) über, sodass der zumindest eine Grundkörper (15) **durch** das zweite Ende (10b) des Signalanschlussträgers (10) des zweiten Dipolstrahlers (3) durchsetzbar ist.

12. Dual-polarisierter Kreuzdipol (1) nach einem der Ansprüche 1 bis 11, **gekennzeichnet durch** die folgenden Merkmale:
- der dual-polarisierte Kreuzdipol (1) umfasst zumindest eine Halteeinrichtung (25), die ein dielektrisches Material umfasst oder aus einem solchen besteht;
die zumindest eine Halteeinrichtung (25) ist als:
a) Schiebehalter ausgebildet, der einen Zentralkörper umfasst, welcher von mehreren Aufnahmeschlitzen durchsetzt ist, wobei die Masseanschlussträger (4, 8) und die Signalanschlussträger (6, 10) in diese Aufnahmeschlitze einschiebbar oder eingeschoben sind und wobei der Schiebehalter zumindest entlang einer Teillänge entlang der Masseanschlussträger (4, 8) und der Signalanschlussträger (6, 10) verschiebbar ist; oder
b) Umspritzteil ausgebildet, welches **durch** ein Umspritzen der Masseanschlussträger (4, 8) und der Signalanschlussträger (6, 10) mit einem Kunststoff gebildet ist.

13. Dual-polarisierter Kreuzdipol (1) nach einem der vorherigen Ansprüche, **gekennzeichnet durch** das folgende Merkmal:
- das elektrische Phasenzentrum und das mechanische Zentrum verlaufen durch unterschiedliche Bereiche des dual-polarisierten Kreuzdipols (1); und/oder
- eine Speisung der Signalanschlussträger (6, 10) beider Dipolstrahler (2, 3) erfolgt ausschließlich an ihren zweiten Enden (6b, 10b); und/oder
- der dual-polarisierte Kreuzdipol (1) ist mit Ausnahme der zweiten Enden (4a, 6a, 8a, 10a) der Masseanschlussträger (4, 8) und/oder der Signalanschlussträger (6, 10) frei von Lötstellen und/oder Kabeln.

14. Antennenanordnung (30) mit zumindest einem ersten und einem zweiten dual-polarisierten Kreuzdipol (1, 1a, 1b), die nach einem der vorherigen Ansprüche aufgebaut sind, **gekennzeichnet durch** die folgenden Merkmale:
- die Antennenanordnung (30) umfasst zumindest einen Grundkörper (15);
- der zumindest eine erste und zweite dual-polarisierte Kreuzdipol (1, 1a, 1b) sind auf dem zumindest einen Grundkörper (15) angeordnet;
- das zweite Ende (6b) des Signalanschlussträgers (6) des ersten Dipolstrahlers (2) des ersten dual-polarisierten Kreuzdipols (1, 1a) ist galvanisch über eine erste Verbindung (31) mit dem zweiten Ende (6b) des Signalanschlussträgers (6) des ersten Dipolstrahlers (2) des zweiten dual-polarisierten Kreuzdipols (1, 1b) verbunden;
- das zweites Ende (10b) des Signalanschlussträgers (10) des zweiten Dipolstrahlers (3) des ersten dual-polarisierten Kreuzdipols (1, 1a) ist galvanisch über eine zweite Verbindung (32) mit dem zweiten Ende (10b) des Signalanschlussträgers (10) des zweiten Dipolstrahlers (3) des zweiten dual-polarisierten Kreuzdipols (1, 1b) verbunden.

15. Antennenanordnung (30) nach Anspruch 14, **gekennzeichnet durch** die folgenden Merkmale:
- der Signalanschlussträger (6) des ersten Dipolstrahlers (2) des ersten dual-polarisierten Kreuzdipols (1, 1a) und des Signalanschlussträgers (6) des ersten Dipolstrahlers (2) des zweiten dual-polarisierten Kreuzdipols (1, 1b) sind zusammen mit ihrer ersten Verbindung (31) einteilig aus einem gemeinsamen Biege- und/oder Stanz- und/oder Laser- und/oder Kantteil gebildet; und/oder
- der Signalanschlussträger (10) des zweiten Dipolstrahlers (3) des ersten dual-polarisierten Kreuzdipols (1, 1a) und des Signalanschlussträgers (10) des zweiten Dipolstrahlers (3) des zweiten dual-polarisierten Kreuzdipols (1, 1b) sind zusammen mit ihrer zweiten Verbindung (32) einteilig aus einem gemeinsamen Biege- und/oder Stanz- und/oder Laser- und/oder Kantteil gebildet; und/oder
- die Masseanschlussträger (4, 8) beider Dipolstrahler (2, 3) des ersten dual-polarisierten Kreuzdipols (1, 1a) und die Masseanschlussträger (4, 8) beider Dipolstrahler (2, 3) des zweiten dual-polarisierten Kreuzdipols (1, 1b) sind über eine dritte Verbindung (33) miteinander galvanisch verbunden und zusammen mit dieser dritten Verbindung (33) einteilig aus einem gemeinsamen Biege- und/oder Stanz- und/oder Laser- und/oder Kantteil gebildet.

## Claims

1. Dual-polarized crossed dipole (1) having the following features:
- the dual-polarized crossed dipole (1) comprises a first dipole emitter (2) and a second dipole emitter (3);
- the first dipole emitter (2) comprises two dipole halves (2a, 2b) and the second dipole emitter (3) comprises two dipole halves (3a, 3b);
- the first dipole half (2a) of the first dipole emitter (2) comprises an earth connection carrier (4) and a dipole earth wing (5), wherein a first end (5a) of the dipole earth wing (5) is connected to a first end (4a) of the earth connection carrier (4), and wherein a second end (4b) of the earth connection carrier (4), which is opposite the first end (4a), can be arranged on at least one main body (15);
- the second dipole half (2b) of the first dipole emitter (2) comprises a signal connection carrier (6) having a first end (6a) and an opposite, second end (6b) and a dipole signal wing (7), wherein a first end (7a) of the dipole signal wing (7) is connected to the first end (6a) of the signal connection carrier (6);
- the first dipole half (3a) of the second dipole emitter (3) comprises an earth connection carrier (8) and a dipole earth wing (9), wherein a first end (9a) of the dipole earth wing (9) is connected to a first end (8a) of the earth connection carrier (8), and wherein a second end (8b) of the earth connection carrier (8), which is opposite the first end (8a), can be arranged on the at least one main body (15);
- the second dipole half (3b) of the second dipole emitter (3) comprises a signal connection carrier (10) having a first end (10a) and an opposite, second end (10b) and a dipole signal wing (11), wherein a first end (11a) of the dipole signal wing (11) is connected to the first end (10a) of the signal connection carrier (10);
- the signal connection carrier (6) of the first dipole emitter (2) runs parallel, or with a component predominantly parallel, to the earth connection carrier (4) of the first dipole emitter (2), and the signal connection carrier (10) of the second dipole emitter (3) runs parallel, or with a component predominantly parallel, to the earth connection carrier (8) of the second dipole emitter (3);
- the dipole signal wing (7) and the dipole earth wing (5) of the first dipole emitter (2) run in opposite directions;
- the dipole signal wing (11) and the dipole earth wing (9) of the second dipole emitter (3) run in opposite directions;
- the dipole signal wing (11) of the second dipole emitter (3) passes through beneath the dipole signal wing (7) of the first dipole emitter (2), or
- the dipole earth wing (9) of the second dipole emitter (3) passes through beneath the dipole earth wing (5) of the first dipole emitter (2), or
- the dipole earth wing (5) of the first dipole emitter (2) passes through beneath the dipole signal wing (11) of the second dipole emitter (3), or
- the dipole signal wing (11) of the second dipole emitter (3) passes through beneath the dipole earth wing (5) of the first dipole emitter (2);
- the dipole signal wings (7, 11) are free of further connections and the dipole earth wings (5, 9) are free of further connections;
- the first dipole half (2a) of the first dipole emitter (2) is of single-part design and the second dipole half (2b) of the first dipole emitter (2) is of single-part design;
- the first dipole half (3a) of the second dipole emitter (3) is of single-part design and the second dipole half (3b) of the second dipole emitter (3) is of single-part design.

2. Dual-polarized crossed dipole (1) according to Claim 1, **characterized by** the following features:
- the dipole signal wings (7, 11) of the two dipole emitters (2, 3) and/or the dipole earth wings (5, 9) of the two dipole emitters (2, 3) lie at least with the majority of longitudinal extent in a common plane or in at least two different planes arranged parallel to one another; and/or
- the dipole signal wings (7, 11) of the two dipole emitters (2, 3) and/or the dipole earth wings (5, 9) of the two dipole emitters (2, 3) are rectangular in cross-section, wherein the longer sides of the rectangle run parallel, or with a component predominantly parallel, to the at least one main body (15), and wherein the shorter sides of the rectangle run perpendicularly or, with a component predominantly perpendicularly, to the at least one main body (15).

3. Dual-polarized crossed dipole (1) according to any of the preceding claims,
**characterized by** the following features:
- the dipole signal wing (7) and the dipole earth wing (5) of the first dipole emitter (2) have a widening over part of their length; and/or
- the dipole signal wing (11) and the dipole earth wing (9) of the second dipole emitter (3) have a widening over a part of their length;
and/or
- the dipole signal wing (7) and the dipole earth wing (5) of the first dipole emitter (2) each have, at their open second ends (7b, 5b), which are arranged opposite the first ends (7a, 5a), which are connected to the signal connection carrier (6) and earth connection carrier (4) of the first dipole emitter (2), a curved portion running over part of their length, wherein these portions are curved away from the second end (4b) of the earth connection carrier (4); and/or
the dipole signal wing (11) and the dipole earth wing (9) of the second dipole emitter (3) each have, at their open second ends (11b, 9b), which are arranged opposite the first ends (11a, 9a), which are connected to the signal connection carrier (10) and earth connection carrier (8) of the second dipole emitter (3), a curved portion running over part of their length, wherein these portions are curved away from the second end (8b) of the earth connection carrier (8).

4. Dual-polarized crossed dipole (1) according to any of the preceding claims,
**characterized by** the following features:
- the dipole signal wing (7) of the first dipole emitter (2) is divided into at least two segments (7₁, 7₂), which run parallel or with a predominantly parallel component to one another, wherein these segments (7₁, 7₂) are arranged in different planes and are connected to one another via at least one intermediate segment (7₃), whereby a stepped profile results; and/or
- the dipole earth wing (5) of the first dipole emitter (2) is divided into at least two segments (5₁, 5₂), which run parallel or with a predominantly parallel component to one another, wherein these segments (5₁, 5₂) are arranged in different planes and are connected to one another via at least one intermediate segment (5₃), whereby a stepped profile results; and/or
- the dipole signal wing (11) of the second dipole emitter (3) is divided into at least two segments (11₁, 11₂), which run parallel or with a predominantly parallel component to each other, wherein these segments (11₁, 11₂) are arranged in different planes and are connected to one another via at least one intermediate segment (11₃), whereby a stepped profile results; and/or
- the dipole earth wing (9) of the second dipole emitter (3) is divided into at least two segments (9₁, 9₂), which run parallel or with a predominantly parallel component to one another, wherein these segments (9₁, 9₂) are arranged in different planes and are connected to one another via at least one intermediate segment (9₃), whereby a stepped profile results.

5. Dual-polarized crossed dipole (1) according to Claim 4, **characterized by** the following features:
- a first segment (7₁) of the dipole signal wing (7) of the first dipole emitter (2), which first segment connects to the first end (6a) of the signal connection carrier (6) of the first dipole emitter (2), is arranged closer to or further away from the second end (6b) of the signal connection carrier (6) than the first end (6a) of the signal connection carrier (6), whereby the dipole signal wing (7) of the first dipole emitter (2) has a U-shaped profile over part of its length; and/or
- a first segment (5₁) of the dipole signal wing (5) of the first dipole emitter (2), which first segment connects to the first end (4a) of the earth connection carrier (4) of the first dipole emitter (2), is arranged closer to or further away from the second end (4b) of the signal connection carrier (4) than the first end (4a) of the signal connection carrier (4), whereby the dipole signal wing (5) of the first dipole emitter (2) has a U-shaped profile over part of its length; and/or
- a first segment (11₁) of the dipole signal wing (7) of the second dipole emitter (3), which first segment connects to the first end (10a) of the signal connection carrier (10) of the second dipole emitter (3), is arranged closer to or further away from the second end (10b) of the signal connection carrier (10) than the first end (10a) of the signal connection carrier (10), whereby the dipole signal wing (11) of the second dipole emitter (3) has a U-shaped profile over part of its length; and/or
- a first segment (9₁) of the dipole signal wing (9) of the second dipole emitter (3), which first segment connects to the first end (8a) of the signal connection carrier (8) of the second dipole emitter (3), is arranged closer to or further away from the second end (8b) of the signal connection carrier (8) than the first end (8a) of the signal connection carrier (8), whereby the dipole signal wing (9) of the second dipole emitter (3) has a U-shaped profile over part of its length.

6. Dual-polarized crossed dipole (1) according to any of the preceding claims,
**characterized by** the following features:
- the dipole signal wing (7) of the first dipole emitter (2) has a length and/or a distance from the second end (4b) of the earth connection carrier (4) of the first dipole emitter (2), which is greater than 0.10λ and which is less than 0.45λ, and preferably corresponds to 0.25λ, where λ is the centre frequency of a first high-frequency signal transmittable via the first dipole emitter (2); and/or
- the dipole earth wing (5) of the first dipole emitter (2) has a length and/or a distance from the second end (4b) of the earth connection carrier (4) of the first dipole emitter (2), which is greater than 0.10λ and which is less than 0.45λ, and preferably corresponds to 0.25λ, where λ is the centre frequency of a first high-frequency signal transmittable via the first dipole emitter (2); and/or
- the dipole signal wing (11) of the second dipole emitter (3) has a length and/or a distance from the second end (8b) of the earth connection carrier (8) of the second dipole emitter (3), which is greater than 0.10λ and which is less than 0.45λ, and preferably corresponds to 0.25λ, where λ is the centre frequency of a second high-frequency signal transmittable via the second dipole emitter (3); and/or
- the dipole earth wing (9) of the second dipole emitter (3) has a length and/or a distance from the second end (8b) of the earth connection carrier (8) of the second dipole emitter (3), which is greater than 0.10λ and which is less than 0.45λ, and preferably corresponds to 0.25λ, where λ is the centre frequency of a second high-frequency signal transmittable via the second dipole emitter (3) .

7. Dual-polarized crossed dipole (1) according to any of the preceding claims,
**characterized by** the following features:
- the earth connection carrier (4) of the first dipole emitter (2) and the earth connection carrier (8) of the second dipole emitter (3) are electrically conductively connected to one another at their second ends (4b, 8b) and overall are of single-part design; and/or
- the signal connection carrier (6) of the first dipole emitter (2) and the signal connection carrier (10) of the second dipole emitter (3) are electrically conductively connected to one another at their first end (6a, 10a) and overall are of single-part design.

8. Dual-polarized crossed dipole (1) according to Claim 7, **characterized by** the following feature:
- the earth connection carrier (4) of the first dipole emitter (2) and the earth connection carrier (8) of the second dipole emitter (3) are electrically conductively connected to one another exclusively at their respective second ends (4b, 8b), wherein the earth connection carrier (4) of the first dipole emitter (2) and the earth connection carrier (8) of the second dipole emitter (3) are galvanically isolated from one another between their second ends (4b, 8b) and the first ends (4a, 8a) by a longitudinal slot (14).

9. Dual-polarized crossed dipole (1) according to any of the preceding claims,
**characterized by** the following features:
- the earth connection carrier (4) of the first dipole emitter (2) is wider than the signal connection carrier (6) of the first dipole emitter (2) at least along part of its length or along the entire length; and/or
- the earth connection carrier (8) of the second dipole emitter (3) is wider than the signal connection carrier (10) of the second dipole emitter (3) at least along a partial length or along the entire length.

10. Dual-polarized crossed dipole (1) according to any of the preceding claims,
**characterized by** the following features:
- the earth connection carrier (4) of the first dipole emitter (2) has an opening (17) at its second end (4b);
- the signal connection carrier (6) of the first dipole emitter (2) is guided via its second end (6b) through the opening (17), such that both the second end (6b) of the signal connection carrier (6) of the first dipole emitter (2) and the second end (4b) of the earth connection carrier (4) of the first dipole emitter (2) end in the same plane and can be arranged on the same side of the at least one main body (15); and
- the earth connection carrier (8) of the second dipole emitter (3) has an opening (18) at its second end (8b);
- the signal connection carrier (10) of the second dipole emitter (3) is guided via its second end (10b) through the opening (18), such that both the second end (10b) of the signal connection carrier (10) of the second dipole emitter (3) and the second end (8b) of the earth connection carrier (8) of the second dipole emitter (3) end in the same plane and can be arranged on the same side of the at least one main body (15), whereby the dual-polarized crossed dipole (1) is formed as a surface mount device, SMD, component part.

11. Dual-polarized crossed dipole (1) according to any of Claims 1 to 9,
**characterized by** the following features:
- the second end (6b) of the signal connection carrier (6) of the first dipole emitter (2) protrudes beyond the second end (4b) of the earth connection carrier (4) of the first dipole emitter (2), such that the at least one main body (15) is penetrable by the second end (6b) of the signal connection carrier (6) of the first dipole emitter (2); and
- the second end (10b) of the signal connection carrier (10) of the second dipole emitter (3) protrudes beyond the second end (8b) of the earth connection carrier (8) of the second dipole emitter (3), such that the at least one main body (15) is penetrable by the second end (10b) of the signal connection carrier (10) of the second dipole emitter (3).

12. Dual-polarized crossed dipole (1) according to any of Claims 1 to 11,
**characterized by** the following features:
the dual-polarized crossed dipole (1) comprises at least one holding device (25) comprising or consisting of a dielectric material;
the at least one holding device (25) is designed as:
a) a sliding holder, which comprises a central body, which is penetrated by a plurality of receiving slots, wherein the earth connection carriers (4, 8) and the signal connection carriers (6, 10) are slidable or slid into these receiving slots, and wherein the sliding holder is displaceable at least along a partial length of the earth connection carriers (4, 8) and the signal connection carriers (6, 10); or
b) an overmoulded part, which is formed by overmoulding of the earth connection carriers (4, 8) and the signal connection carriers (6, 10) with a plastic material.

13. Dual-polarized crossed dipole (1) according to any of the preceding claims,
**characterized by** the following feature:
- the electrical phase centre and the mechanical centre pass through different regions of the dual-polarized crossed dipole (1); and/or
- the signal connection carriers (6, 10) of both dipole emitters (2, 3) are fed exclusively at their second ends (6b, 10b); and/or
- the dual-polarized crossed dipole (1) is free from solder points and cables, with the exception of the second ends (4a, 6a, 8a, 10a) of the earth connection carriers (4, 8) and/or the signal connection carriers (6, 10).

14. Antenna arrangement (30) having at least one first and one second dual-polarized crossed dipole (1, 1a, 1b), which are structured according to any of the preceding claims,
**characterized by** the following features:
- the antenna arrangement (30) comprises at least one main body (15);
- the at least one first and second dual-polarized crossed dipoles (1, 1a, 1b) are arranged on the at least one main body (15);
- the second end (6b) of the signal connection carrier (6) of the first dipole emitter (2) of the first dual-polarized crossed dipole (1, 1a) is connected galvanically via a first connection (31) to the second end (6b) of the signal connection carrier (6) of the first dipole emitter (2) of the second dual-polarized crossed dipole (1, 1b);
- the second end (10b) of the signal connection carrier (10) of the second dipole emitter (3) of the first dual-polarized crossed dipole (1, 1a) is connected galvanically via a second connection (32) to the second end (10b) of the signal connection carrier (10) of the second dipole emitter (3) of the second dual-polarized crossed dipole (1, 1b).

15. Antenna arrangement (30) according to Claim 14, **characterized by** the following features:
- the signal connection carrier (6) of the first dipole emitter (2) of the first dual-polarized crossed dipole (1, 1a) and of the signal connection carrier (6) of the first dipole emitter (2) of the second dual-polarized crossed dipole (1, 1b), together with their first connection (31), are formed in a single part from a common bent or stamped or laser and/or angled part; and/or
- the signal connection carrier (10) of the second dipole emitter (3) of the first dual-polarized crossed dipole (1, 1a) and of the signal connection carrier (10) of the second dipole emitter (3) of the second dual-polarized crossed dipole (1, 1b), together with their second connection (32), are formed in a single part from a common bent or stamped or laser and/or angled part; and
- the earth connection carriers (4, 8) of both dipole emitters (2, 3) of the first dual-polarized crossed dipole (1, 1a) and the earth connection carriers (4, 8) of both dipole emitters (2, 3) of the second dual-polarized crossed dipole (1, 1b) are connected to one another galvanically via a third connection (33) and, together with this third connection (33), are formed in a single part from a common bent or stamped or laser and/or angled part.

## Revendications

1. Dipôle croisé à double polarisation (1) comportant les caractéristiques suivantes :
- le dipôle croisé à double polarisation (1) comprend un premier radiateur dipôle (2) et un deuxième radiateur dipôle (3) ;
- le premier radiateur dipôle (2) comprend deux moitiés dipolaires (2a, 2b) et le deuxième radiateur dipôle (3) comprend deux moitiés dipolaires (3a, 3b) ;
- la première moitié dipolaire (2a) du premier radiateur dipôle (2) comprend un support de connexion à la masse (4) et une aile de masse dipolaire (5), dans lequel une première extrémité (5a) de l'aile de masse dipolaire (5) est reliée à une première extrémité (4a) du support de connexion à la masse (4) et une deuxième extrémité (4b) du support de connexion à la masse (4), qui se trouve à l'opposé de la première extrémité (4a), peut être disposée sur au moins un corps de base (15) ;
- la deuxième moitié dipolaire (2b) du premier radiateur dipôle (2) comprend un support de connexion de signal (6) avec une première extrémité (6a) et une deuxième extrémité opposée (6b) et une aile de signal dipolaire (7), dans lequel une première extrémité (7a) de l'aile de signal dipolaire (7) est connectée à la première extrémité (6a) du support de connexion de signal (6) ;
- la première moitié dipolaire (3a) du deuxième radiateur dipôle (3) comprend un support de connexion à la masse (8) et une aile de masse dipolaire (9), dans lequel une première extrémité (9a) de l'aile de masse dipolaire (9) est reliée à une première extrémité (8a) du support de connexion à la masse (8) et dans lequel une deuxième extrémité (8b) du support de connexion à la masse (8), qui est opposée à la première extrémité (8a), peut être disposée sur au moins un corps de base (15);
- la deuxième moitié dipolaire (3b) du deuxième radiateur dipôle (3) comprend un support de connexion de signal (10) avec une première extrémité (10a) et une deuxième extrémité opposée (10b) et une aile de signal dipolaire (11), dans lequel une première extrémité (11a) de l'aile de signal dipolaire (11) est reliée à la première extrémité (10a) du support de connexion de signal (10) ;
- le support de connexion de signal (6) du premier radiateur dipôle (2) s'étend parallèlement ou avec un composant essentiellement parallèle au support de connexion à la masse (4) du premier radiateur dipôle (2) et le support de connexion de signal (10) du deuxième radiateur dipôle (3) s'étend parallèlement ou avec un composant essentiellement parallèle au support de connexion à la masse (8) du deuxième radiateur dipôle (3) ;
- l'aile de signal dipolaire (7) et l'aile de masse dipolaire (5) du premier radiateur dipôle (2) s'étendent dans des directions opposées ;
- l'aile de signal dipolaire (11) et l'aile de masse dipolaire (9) du deuxième radiateur dipôle (3) s'étendent dans des directions opposées;
- l'aile de signal dipolaire (11) du deuxième radiateur dipôle (3) passe sous l'aile de signal dipolaire (7) du premier radiateur dipôle (2), ou l'aile de masse dipolaire (9) du deuxième radiateur dipôle (3) passe sous l'aile de masse dipolaire (5) du premier radiateur dipôle (2), ou l'aile de masse dipolaire (5) du premier radiateur dipôle (2) passe sous l'aile de signal dipolaire (11) du deuxième radiateur dipôle (3), ou
l'aile de signal dipolaire (11) du deuxième radiateur dipôle (3) passe sous l'aile de masse dipolaire (5) du premier radiateur dipôle (2) ;
- les ailes de signal dipolaire (7, 11) sont exemptes d'autres connexions et les ailes de masse dipolaire (5, 9) sont exemptes de toute autre connexion ;
- la première moitié dipolaire (2a) du premier radiateur dipôle (2) est configurée en un seul tenant et la deuxième moitié dipolaire (2b) du premier radiateur dipôle (2) est configurée en un seul tenant ;
- la première moitié dipolaire (3a) du deuxième radiateur dipôle (3) est configurée en un seul tenant et la deuxième moitié dipolaire (3b) du deuxième radiateur dipôle (3) est configurée en un seul tenant.

2. Dipôle croisé à double polarisation (1) selon la revendication 1, **caractérisé par** les caractéristiques suivantes :
- les ailes de signal dipolaire (7, 11) des deux radiateurs dipôles (2, 3) et/ou les ailes de masse dipolaire (5, 9) des deux radiateurs dipôles (2, 3) s'étendent au moins sur une grande partie de leur extension longitudinale dans un plan commun ou dans au moins deux plans différents disposés parallèlement l'un à l'autre ; et/ou
- les ailes de signal dipolaire (7, 11) des deux radiateurs dipôles (2, 3) et/ou les ailes de masse dipolaire (5, 9) des deux radiateurs dipôles (2, 3) ont une section transversale angulaire, dans lequel les côtés plus longs du rectangle s'étendent parallèlement ou avec un composant essentiellement parallèle audit au moins un corps de base (15) et les côtés plus courts du rectangle s'étendent perpendiculairement ou avec un composant essentiellement perpendiculaire audit au moins un corps de base (15).

3. Dipôle croisé à double polarisation (1) selon une des revendications précédentes,
**caractérisé par** les caractéristiques suivantes :
- l'aile de signal dipolaire (7) et l'aile de masse dipolaire (5) du premier radiateur dipôle (2) présentent un élargissement sur une partie de leur longueur ; et ou l'aile de signal dipolaire (11) et l'aile de masse dipolaire (9) du deuxième radiateur dipôle (3) présentent un élargissement sur une partie de leur longueur ;
et/ou
- l'aile de signal dipolaire (7) et l'aile de masse dipolaire (5) du premier radiateur dipôle (2) présentent à leurs deuxièmes extrémités ouvertes (7b, 5b), qui sont disposées à l'opposé des premières extrémités (7a, 5a), qui sont reliées au support de connexion de signal (6) et au support de connexion à la masse (4) du premier radiateur dipôle (2), respectivement une section incurvée s'étendant sur une longueur partielle, dans lequel ces sections sont recourbées à l'opposé de la deuxième extrémité (4b) du support de connexion à la masse (4) ; et/ou
l'aile de signal dipolaire (11) et l'aile de masse dipolaire (9) du deuxième radiateur dipôle (3) présentent à leurs deuxièmes extrémités ouvertes (11b, 9b), qui sont disposées à l'opposé des premières extrémités (11a, 9a), qui sont reliés au support de connexion de signal (10) et au support de connexion à la masse (8) du deuxième radiateur dipôle (3), respectivement une section incurvée s'étendant sur une longueur partielle, dans lequel ces sections sont recourbées à l'opposé de la deuxième extrémité (8b) du support de connexion à la masse (8).

4. Dipôle croisé à double polarisation (1) selon une des revendications précédentes,
**caractérisé par** les caractéristiques suivantes :
- l'aile de signal dipolaire (7) du premier radiateur dipôle (2) est divisée en au moins deux segments (7₁, 7₂) qui s'étendent parallèlement ou avec un composant essentiellement parallèle l'un à l'autre, dans lequel ces segments (7₁, 7₂) sont disposés dans des plans différents et reliés entre eux par au moins un segment intermédiaire (7₃), ce qui produit un contour en forme de gradins ; et/ou
- l'aile de masse dipolaire (5) du premier radiateur dipôle (2) est divisée en au moins deux segments (5₁, 5₂) s'étendent parallèlement ou avec un composant essentiellement parallèle les uns aux autres, dans lequel ces segments (5₁, 5₂) sont disposés dans des plans différents et sont reliés entre eux par au moins un segment intermédiaire (5₃), ce qui produit un contour en forme de gradins ; et/ou
- l'aile de signal dipolaire (11) du deuxième radiateur dipôle (3) est divisée en au moins deux segments (11₁, 11₂), qui s'étendent parallèlement ou avec un composant essentiellement parallèle l'un à l'autre, dans lequel ces segments (11₁, 11₂) sont disposés sur différents niveaux et reliés entre eux par au moins un segment intermédiaire (11₃), ce qui produit un contour en forme de gradins ; et/ou
- l'aile de masse dipolaire (9) du deuxième radiateur dipôle (3) est divisée en au moins deux segments (9₁, 9₂), qui s'étendent parallèlement ou avec un composant essentiellement parallèle l'un à l'autre, dans lequel ces segments (9₁, 9₂) sont disposés dans différents plans et sont reliés les uns aux autres par au moins un segment intermédiaire (9₃), ce qui produit un contour en forme de gradins.

5. Dipôle croisé à double polarisation (1) selon 1a revendication 4,
**caractérisé par** les caractéristiques suivantes :
- un premier segment (7₁) de l'aile de signal dipolaire (7) du premier radiateur dipôle (2), qui se connecte à la première extrémité (6a) du support de connexion de signal (6) du premier radiateur dipôle (2), est plus proche ou plus éloignée de la deuxième extrémité (6b) du support de connexion de signal (6) que la première extrémité (6a) du support de connexion de signal (6), moyennant quoi l'aile de signal dipolaire (7) du premier radiateur dipôle (2) présente un contour en forme de U sur une longueur partielle; et/ou
- un premier segment (5₁) de l'aile de masse dipolaire (5) du premier radiateur dipôle (2), qui se connecte à la première extrémité (4a) du support de liaison à la masse (4) du premier radiateur dipôle (2), est plus proche ou plus éloigné de la deuxième extrémité (4b) du support de connexion à la masse (4) que la première extrémité (4a) du support de connexion à la masse (4), moyennant quoi l'aile de masse dipolaire (5) du premier radiateur dipôle (2) présente un contour en forme de U sur une longueur partielle ; et/ou
- un premier segment (11₁) de l'aile de signal dipolaire (11) du deuxième radiateur dipôle (3), qui se connecte à la première extrémité (10a) du support de connexion de signal (10) du deuxième radiateur dipôle (3) est plus proche ou plus éloigné de la deuxième extrémité (10b) du support de connexion de signal (10) que la première extrémité (10a) du support de connexion de signal (10), moyennant quoi l'aile de signal dipolaire (11) du deuxième radiateur dipôle (3) présente un contour en forme de U sur une longueur partielle ; et ou
- un premier segment (9₁) de l'aile de masse dipolaire (9) du deuxième radiateur dipôle (3), qui se connecte à la première extrémité (8a) du support de connexion à la masse (8) du deuxième radiateur dipôle (3), est plus proche ou plus éloigné de la deuxième extrémité (8b) du support de connexion à la masse (8) que la première extrémité (8a) du support de connexion à la masse (8), moyennant quoi l'aile de masse dipolaire (9) du deuxième radiateur dipôle (3) présente un contour en forme de U sur une longueur partielle.

6. Dipôle croisé à double polarisation (1) selon une des revendications précédentes,
**caractérisé par** les caractéristiques suivantes :
- l'aile de signal dipolaire (7) du premier radiateur dipôle (2) présente une longueur et/ou une distance de la deuxième extrémité (4b) du support de connexion à la masse (4) du premier radiateur dipôle (2) qui est plus grande que 0,10 λ et plus petite que 0,45 λ et correspond de préférence à 0,25 λ, dans lequel λ est la fréquence centrale d'un premier signal haute fréquence pouvant être émis par le premier radiateur dipôle (2) ; et ou
- l'aile de masse dipolaire (5) du premier radiateur dipôle (2) présente une longueur et/ou une distance par rapport à la deuxième extrémité (4b) du support de connexion à la masse (4) du premier radiateur dipôle (2) qui est plus grande que 0,10λ et plus petite que 0,45X et correspond de préférence à 0,25X, dans lequel λ est la fréquence centrale d'un premier signal haute fréquence qui peut être émis par le premier radiateur dipôle (2) ; et/ou
- l'aile de signal dipolaire (11) du deuxième radiateur dipôle (3) présente une longueur et/ou une distance par rapport à la deuxième extrémité (8b) du support de connexion à la masse (8) du deuxième radiateur dipôle (3), qui est plus grande que 0,10λ, et plus petite que 0,45λ, et correspond de préférence à 0,25λ, dans lequel λ est 1a fréquence centrale d'un deuxième signal haute fréquence qui peut être émis par le deuxième radiateur dipôle (3) et/ou
- l'aile de masse dipolaire (9) du deuxième radiateur dipôle (3) présente une longueur et/ou une distance par rapport à la deuxième extrémité (8b) du support de connexion à la masse (8) du deuxième radiateur dipôle (3), qui est plus grande que 0,10λ, et plus petite que 0,45λ et correspond de préférence à 0,25λ, dans lequel λ est 1a fréquence centrale d'un deuxième signal haute fréquence pouvant être émis par le deuxième radiateur dipôle (3).

7. Dipôle croisé à double polarisation (1) selon une des revendications précédentes,
**caractérisé par** les caractéristiques suivantes :
- le support de connexion à la masse (4) du premier radiateur dipôle (2) et le support de connexion à la masse (8) du deuxième radiateur dipôle (3) sont reliés l'un à l'autre de manière électriquement conductrice à leur deuxième extrémité (4b, 8b) et sont configurés globalement en un seul tenant ; et/ou
- le support de connexion de signal (6) du premier radiateur dipôle (2) et le support de connexion de signal (10) du deuxième radiateur dipôle (3) sont reliés l'un à l'autre de manière électriquement conductrice à leur première extrémité (6a, 10a) et sont configurés globalement en un seul tenant.

8. Dipôle croisé à double polarisation (1) selon la revendication 7, **caractérisé par** la caractéristique suivante :
- le support de connexion à la masse (4) du premier radiateur dipôle (2) et le support de connexion à la masse (8) du deuxième radiateur dipôle (3) sont reliés l'un à l'autre de manière électriquement conductrice exclusivement au niveau de leurs deuxièmes extrémités respectives (4b, 8b), dans lequel le support de connexion à la masse (4) du premier radiateur dipôle (2) et le support de connexion à la masse (8) du deuxième radiateur dipôle (3) sont séparés galvaniquement l'un de l'autre entre leurs deuxièmes extrémités (4b, 8b) et les premières extrémités (4a, 8a) par une fente longitudinale (14).

9. Dipôle croisé à double polarisation (1) selon une des revendications précédentes, **caractérisé par** les caractéristiques suivantes :
- le support de connexion à la masse (4) du premier radiateur dipôle (2) est plus large au moins le long d'une longueur partielle ou le long de la longueur totale que le support de connexion de signal (6) du premier radiateur dipôle (2) ; et/ou
- le support de connexion à la masse (8) du deuxième radiateur dipôle (3) est plus large que le support de connexion de signal (10) du deuxième radiateur dipôle (3), au moins le long d'une longueur partielle ou le long de la longueur totale.

10. Dipôle croisé à double polarisation (1) selon une des revendications précédentes, **caractérisé par** les caractéristiques suivantes :
- le support de connexion à la masse (4) du premier radiateur dipôle (2) présente une ouverture (17) à sa deuxième extrémité (4b) ;
le support de connexion de signal (6) du premier radiateur dipôle (2) est guidé par sa deuxième extrémité (6b) à travers l'ouverture (17), de sorte que la deuxième extrémité (6b) du support de connexion de signal (6) du premier radiateur dipôle (2) ainsi que la deuxième extrémité (4b) du support de connexion à la masse (4) du premier radiateur dipôle (2) aboutissent dans le même plan et peuvent être disposés du même côté du au moins un corps de base (15); et
- le support de connexion à la masse (8) du deuxième radiateur dipôle (3) présente une ouverture (18) à sa deuxième extrémité (8b) ;
le support de connexion de signal (10) du deuxième radiateur dipôle (3) est guidé à travers l'ouverture (18) par sa deuxième extrémité (10b), de sorte que tant la deuxième extrémité (10b) du support de connexion de signal (10) du deuxième radiateur dipôle (3) que la deuxième extrémité (8b) du support de connexion à la masse (8) du deuxième radiateur dipôle (3) aboutissent dans le même plan et peuvent être disposés du même côté du au moins un corps de base (15), moyennant quoi le dipôle croisé à double polarisation (1) est conçu comme un composant CMS.

11. Dipôle croisé à double polarisation (1) selon une des revendications 1 à 9, **caractérisé par** les caractéristiques suivantes :
- la deuxième extrémité (6b) du support de connexion de signal (6) du premier radiateur dipôle (2) se trouve au-dessus de la deuxième extrémité (4b) du support de connexion à la masse (4) du premier radiateur dipôle (2), de sorte que le au moins un corps de base (15) puisse passer à travers la deuxième extrémité (6b) du support de connexion de signal (6) du premier radiateur dipôle (2) ; et
- la deuxième extrémité (10b) du support de connexion de signal (10) du deuxième radiateur dipôle (3) se trouve au-dessus de la deuxième extrémité (8b) du support de connexion à la masse (8) du deuxième radiateur dipôle (3), de sorte que le au moins un corps de base (15) puisse passer à travers la deuxième extrémité (10b) du support de connexion de signal (10) du deuxième radiateur dipôle (3).

12. Dipôle croisé à double polarisation (1) selon une des revendications 1 à 11, **caractérisé par** les caractéristiques suivantes :
- le dipôle croisé à double polarisation (1) comprend au moins un dispositif de maintien (25) comprenant ou constitué d'un matériau diélectrique ;
le au moins un dispositif de maintien (25) est configuré comme :
a) un support coulissant, qui comprend un corps central, qui est traversé par plusieurs fentes de réception, dans lequel le support de connexion à la masse (4, 8) et les supports de connexion de signal (6, 10) peuvent être insérés ou poussés dans ces fentes de réception et le support coulissant peut être déplacé au moins le long d'une longueur partielle le long des supports de connexion à la masse (4, 8) et des supports de connexion de signal (6, 10) ou
b) une pièce surmoulée, qui est formée en surmoulant le support de connexion à la masse (4, 8) et le support de connexion de signal (6, 10) avec une matière plastique.

13. Dipôle croisé à double polarisation (1) selon une des revendications précédentes, **caractérisé par** les caractéristiques suivantes:
- le centre de phase électrique et le centre mécanique traversent différentes zones du dipôle croisé à double polarisation (1) ; et ou
- une alimentation des supports de connexion de signal (6, 10) des deux radiateurs dipôles (2, 3) se produit exclusivement à leurs deuxièmes extrémités (6b, 10b) ; et/ou
- le dipôle croisé à double polarisation (1) est exempt de points de soudure et/ou de câbles à l'exception des deuxièmes extrémités (4a, 6a, 8a, 10a) du support de connexion à la masse (4, 8) et/ou du support de connexion de signal (6, 10).

14. Agencement d'antennes (30) comportant au moins un premier et un deuxième dipôles croisés à double polarisation (1, 1a, 1b), qui sont configurés selon une des revendications précédentes, **caractérisé par** les caractéristiques suivantes :
- l'agencement d'antenne (30) comprend au moins un corps de base (15) ;
- le au moins un premier et deuxième dipôles croisés à double polarisation (1, 1a, 1b) sont disposés sur au moins un corps de base (15) ;
- la deuxième extrémité (6b) du support de connexion de signal (6) du premier radiateur dipôle (2) du premier dipôle croisé à double polarisation (1, 1a) est connecté galvaniquement via une première connexion (31) à la deuxième extrémité (6b) du support de connexion de signal (6) du premier radiateur dipôle (2) du deuxième dipôle croisé à double polarisation (1, 1b) ;
- la deuxième extrémité (10b) du support de connexion de signal (10) du deuxième radiateur dipôle (3) du premier dipôle croisé à double polarisation (1, 1a) est connectée galvaniquement via une deuxième connexion (32) à la deuxième extrémité (10b) du support de connexion de signal (10) du deuxième radiateur dipôle (3) du deuxième dipôle croisé à double polarisation (1,1b).

15. Agencement d'antennes (30) selon 1a revendication 14, **caractérisé par** les caractéristiques suivantes :
- le support de connexion de signal (6) du premier radiateur dipôle (2) du premier dipôle croisé à double polarisation (1, 1a) et le support de connexion de signal (6) du premier radiateur dipôle (2) du deuxième dipôle croisé à double polarisation (1, 1b) ainsi que leur première liaison (31), sont formés en un seul tenant à partir d'une pièce commune de pliage et/ou de poinçonnage et/ou de laser et/ou de partie bordée ; et ou
- le support de connexion de signal (10) du deuxième radiateur dipôle (3) du premier dipôle croisé à double polarisation (1, 1a) et le support de connexion de signal (10) du deuxième radiateur dipôle (3) du deuxième dipôle croisé à double polarisation (1, 1b), ainsi que leur deuxième liaison (32), sont formés en un seul tenant à partir d'une pièce commune de pliage et/ou de poinçonnage et/ou de laser et/ou de partie bordée ; et/ou
- les supports de connexion à la masse (4, 8) des deux radiateurs dipôles (2, 3) du premier dipôle croisé à double polarisation (1, 1a) et les supports de connexion à la masse (4, 8) des deux radiateurs dipôles (2, 3) du deuxième dipôle croisé à double polarisation (1, 1b) sont connectés galvaniquement l'un à l'autre par l'intermédiaire d'une troisième liaison (33) et cette troisième liaison (33) est formées en un seul tenant à partir d'une pièce commune de pliage et/ou de poinçonnage et/ou de laser et/ou de partie bordée.
